# EUROPÄISCHE PATENTSCHRIFT

(11) **EP 3 771 763 B1**
(45) Veröffentlichungstag und Bekanntmachung des Hinweises auf die Patenterteilung: **15.12.2021**
(21) Anmeldenummer: 19189215.7
(22) Anmeldetag: 30.07.2019
(51) Int. Cl.: D04H 3/02, D04H 3/147, D04H 3/16

(54) **VORRICHTUNG UND VERFAHREN ZUR HERSTELLUNG EINES VLIESSTOFFES AUS GEKRÄUSELTEN FASERN**
DEVICE AND METHOD FOR PRODUCING NONWOVEN FABRIC FROM CRIMPED FIBERS
DISPOSITIF ET PROCÉDÉ DE FABRICATION D'UN NON-TISSÉ DE FIBRES BOUCLÉES

(43) Veröffentlichungstag der Anmeldung: 03.02.2021
(73) Patentinhaber: Reifenhäuser GmbH & Co. KG Maschinenfabrik, 53844 Troisdorf (DE)
(72) Erfinder: WAGNER, Tobias, 50823 Köln (DE); SOMMER, Sebastian, 53844 Troisdorf (DE); BOHL, Patrick, 53773 Hennef (DE); RÖSNER, Andreas, 53129 Bonn (DE); GEUS, Hans Georg, 53859 Niederkassel (DE)
(74) Vertreter: Andrejewski - Honke Patent- und Rechtsanwälte Partnerschaft mbB

(56) Entgegenhaltungen:
- EP-A1- 0 696 333
- EP-A1- 1 544 146
- EP-A1- 3 239 378
- WO-A1-2018/064595
- US-A- 4 578 134

## Beschreibung

Die Erfindung betrifft eine Vorrichtung zur Herstellung eines Vliesstoffes aus gekräuselten Fasern, insbesondere aus gekräuselten Endlosfilamenten, wobei zumindest eine Spinneinrichtung bzw. zumindest ein Spinnbalken zum Erspinnen der Fasern vorgesehen ist und wobei ein luftdurchlässiger Ablageförderer, insbesondere ein Ablagesiebband zur Ablage der Fasern bzw. der Endlosfilamente in einem Ablagebereich zu einer Vliesbahn vorhanden ist. Weiterhin betrifft die Erfindung auch ein Verfahren zur Herstellung eines Vliesstoffes. - Bei den den Vliesstoff bildenden Fasern handelt es sich nach sehr bevorzugter Ausführungsform der Erfindung um Endlosfilamente. Endlosfilamente unterscheiden sich aufgrund ihrer quasi endlosen Länge von Stapelfasern, die deutlich geringere Längen von z. B. 10mm bis 60 mm aufweisen. Der erfindungsgemäß hergestellte Vliesstoff setzt sich vorzugsweise aus solchen Endlosfilamenten zusammen. Besonders bevorzugt handelt es sich bei der erfindungsgemäßen Vorrichtung um eine Spunbond-Vorrichtung, bei dem erfindungsgemäßen Verfahren um ein Spunbond-Verfahren und bei dem hergestellten Vliesstoff um einen Spunbond-Vliesstoff.

Vorrichtungen und Verfahren der eingangs genannten Art sind aus der Praxis und aus dem Stand der Technik in unterschiedlichen Ausführungsformen bekannt. Für viele Anwendungen benötigt man Vliesstoffe mit einer großen Dicke und einer hohen Weichheit. Hierbei handelt es sich um sogenannte High-Loft-Produkte bzw. High-Loft-Vliese. Eine hohe Dicke eines Vliesstoffes wird normalerweise erzielt, wenn man gekräuselte bzw. gecrimpte Filamente einsetzt. Dazu werden vor allem Multikomponentenfilamente bzw. Bikomponentenfilamente mit Seite-an-Seite-Konfiguration oder mit exzentrischer Kern-Mantel-Konfiguration verwendet. Das Erreichen einer großen Dicke und einer hohen Weichheit ist oftmals mit einer relativ geringen Festigkeit des Vliesstoffes verbunden. Das gilt sowohl für die Zugfestigkeit des Vliesstoffes in Maschinenrichtung (MD) als auch für die Abriebsfestigkeit der Vliesstoffoberfläche. Steigerungen der Dicke und/oder der Weichheit gehen in der Regel zu Lasten der Festigkeit und umgekehrt führen Steigerungen der Festigkeit durch Verfestigungen des Vliesstoffes zu einer Verringerung der Dicke und/oder zu einer Verringerung der Weichheit der Vliese. Von daher besteht bei der Erzeugung von High-Loft-Produkten ein Zielkonflikt.

Insbesondere bei der Erzeugung von High-Loft-Vliesen besteht ein anderes Problem darin, dass die abgelegten Vliesbahnen insbesondere in Bezug auf ihre Oberfläche häufig nicht die gewünschte Homogenität aufweisen. Oft sind Defektstellen in der Vliesfläche bzw. Vliesoberfläche festzustellen. Solche Defektstellen werden vor allem durch Rückströmeffekte (sogenannte Blow-Back-Effekte) hervorgerufen. Bei einem Übergang der auf dem Ablageförderer abgelegten Vliesbahn von einem stärker besaugten Bereich des Ablageförderers in einen weniger besaugten Bereich des Ablageförderers werden Filamente bzw. Vliesbestandteile aus dem weniger besaugten Bereich in den stärker besaugten Bereich gleichsam zurückgezogen (Blow-Back-Effekt). Daraus resultieren störende Defektstellen bzw. Filamentagglomerate in der Vliesbahn bzw. in der Vliesbahnoberfläche. Insoweit besteht Verbesserungsbedarf.

Der Erfindung liegt das technische Problem zugrunde, eine Vorrichtung zur Herstellung eines Vliesstoffes aus gekräuselten Fasern der eingangs genannten Art anzugeben, mit der ein Vliesstoff von hoher Dicke und hoher Weichheit hergestellt werden kann, der sich aber nichtsdestoweniger auch durch eine zufriedenstellende Festigkeit bzw. Abriebsfestigkeit auszeichnet und der weiterhin defektfrei und insbesondere frei von Agglomeraten ist. Außerdem liegt der Erfindung das technische Problem zugrunde, ein entsprechendes Verfahren zur Herstellung eines Vliesstoffes anzugeben.

WO 2018/064595 A1 offenbart ein Verfahren zur Herstellung gekräuselter Spunbond-Vliese. Zur Lösung des technischen Problems lehrt die Erfindung eine Vorrichtung zur Herstellung eines Vliesstoffes aus gekräuselten Fasern, insbesondere aus gekräuselten Endlosfilamenten, wobei zumindest eine Spinneinrichtung bzw. zumindest ein Spinnbalken zum Erspinnen der Fasern bzw. Endlosfilamente vorgesehen ist, wobei ein luftdurchlässiger Ablageförderer, insbesondere ein Ablagesiebband zur Ablage der Fasern in einem Ablagebereich zu einer Vliesbahn vorhanden ist,
wobei in Förderrichtung der Vliesbahn hinter dem Ablagebereich der Fasern zumindest eine erste Vorverfestigungseinrichtung für die Vorverfestigung der Vliesbahn angeordnet ist, wobei zumindest eine Absaugvorrichtung vorgesehen ist, mit der Luft bzw. Prozessluft im Ablagebereich der Fasern und/oder im Bereich der ersten Vorverfestigungseinrichtung durch den Ablageförderer bzw. durch das Ablagesiebband saugbar ist,
wobei der ersten Vorverfestigungseinrichtung in Förderrichtung der Vliesbahn zumindest eine zweite Vorverfestigungseinrichtung zur Vorverfestigung der Vliesbahn nachgeschaltet ist, wobei im Bereich der zweiten Vorverfestigungseinrichtung Luft bzw. Prozessluft durch den Ablageförderer bzw. durch das Ablagesiebband saugbar ist
und wobei im Bereich zwischen der ersten Vorverfestigungseinrichtung und der zweiten Vorverfestigungseinrichtung ein Sauglückenabschnitt angeordnet ist, wobei in dem Sauglückenabschnitt keine Absaugung von Luft bzw. Prozessluft durch den Ablageförderer bzw. durch das Ablagesiebband stattfindet und/oder wobei der Sauglückenabschnitt mit der Maßgabe eingerichtet ist, dass dort eine geringere bzw. eine deutlich geringere Absaugung von Luft bzw. Prozessluft stattfindet als in dem Ablagebereich der Fasern und/oder im Bereich der ersten Vorverfestigungseinrichtung und/oder dass dort eine geringere Absaugung von Luft bzw. Prozessluft stattfindet als im Bereich der zweiten Vorverfestigungseinrichtung.

Es liegt im Rahmen der Erfindung, dass die erfindungsgemäße Vorrichtung im Rahmen einer Zwei-Balken-Anlage oder Mehrbalken-Anlage als eine Balkenkomponente eingesetzt wird. Es können auch mehrere Balken bzw. Balkenkomponenten der Zwei-Balken-Anlage oder Mehrbalken-Anlage in Form einer erfindungsgemäßen Vorrichtung gemäß Patentanspruch 1 ausgebildet sein. Insoweit kann im Rahmen der Erfindung lediglich eine Vliesbahn oder auch ein Laminat aus mehreren übereinander angeordneten Vliesbahnen erzeugt werden.

Der Ablageförderer bzw. das Ablagesiebband ist vorzugsweise als endlos umlaufender Ablageförderer bzw. als endlos umlaufendes Ablagesiebband ausgestaltet. Wesentlich ist im Rahmen der Erfindung, dass die zumindest zwei Vorverfestigungen und die Anordnung des Sauglückenabschnittes an ein und demselben Ablageförderer bzw. Ablagesiebband stattfinden.

Erfindungsgemäß werden gekräuselte bzw. gecrimpte Fasern erzeugt und insbesondere gekräuselte bzw. gecrimpte Endlosfilamente. Kräuselung meint im Rahmen der Erfindung insbesondere, dass die gekräuselten Fasern bzw. Filamente jeweils eine Kräuselung mit mindestens 1,5, vorzugsweise mit mindestens 2, bevorzugt mit mindestens 2,5 und sehr bevorzugt mit mindestens 3 Schlingen (loops) pro Zentimeter ihrer Länge aufweisen. Gemäß einer besonders empfohlenen Ausführungsform weisen die gekräuselten Fasern bzw. Filamente jeweils eine Kräuselung von 1,5 bis 3,5 und bevorzugt von 2 bis 3 Schlingen (loops) pro Zentimeter ihrer Länge auf. Die Anzahl der Kräuselschlingen bzw. Kräuselbögen (loops) pro Zentimeter Länge der Fasern/Filamente wird dabei insbesondere nach der japanischen Norm JIS L-1015-1981 gemessen, indem die Kräuselungen unter einer Vorspannung von 2 mg/den in (1/10 mm) gezählt werden, wobei die nicht-ausgestreckte Länge (gekräuselte Länge) der Filamente zugrunde liegt. Es wird eine Empfindlichkeit von 0,05 mm verwendet, um die Anzahl der Kräuselschlingen zu bestimmen. Die Messung wird zweckmäßigerweise durchgeführt mit einem "Favimat"-Gerät der Firma TexTechno, Deutschland. Dazu wird auf die Veröffentlichung "Automatic Crimp Measurement on Staple Fibres", Denkendorf Colloqium, "Textile Mess- und Prüftechnik", 9.11.99, Dr. Ulrich Mörschel (insbesondere Seite 4, Fig. 4) verwiesen. Die Filamente bzw. die Filamentprobe werden/wird hierzu als Filamentknäuel vor einer weiteren Verfestigung von der Ablage bzw. von dem Ablagesiebband abgenommen und die Filamente werden vereinzelt und gemessen.

Es liegt im Rahmen der Erfindung, dass zur Erzeugung der gekräuselten Fasern bzw. Filamente Bikomponentenfasern bzw. Multikomponentenfasern und insbesondere Bikomponentenfilamente bzw. Multikomponentenfilamente eingesetzt werden. Zweckmäßigerweise werden Bikomponentenfilamente bzw. Multikomponentenfilamente mit exzentrischer Kern-Mantel-Konfiguration oder mit Seite-an-Seite-Konfiguration eingesetzt. Dabei werden Fasern bzw. Endlosfilamente mit exzentrischer Kern-Mantel-Konfiguration bevorzugt. Die letztgenannten Fasern haben sich für die erfindungsgemäße Vorrichtung bzw. für das erfindungsgemäße Verfahren besonders bewährt. Eine sehr bevorzugte Ausführungsform von im Rahmen der Erfindung eingesetzten Endlosfilamenten mit exzentrischer Kern-Mantel-Konfiguration wird weiter unten noch näher erläutert.

Es liegt im Rahmen der Erfindung, dass es sich bei der erfindungsgemäßen Vorrichtung um eine Spunbond-Vorrichtung handelt. Erfindungsgemäß werden die Fasern bzw. Endlosfilamente mit einer Spinneinrichtung ersponnen. Zweckmäßigerweise ist der Spinneinrichtung in Strömungsrichtung der Fasern zumindest eine Kühlvorrichtung zur Kühlung der Fasern sowie zumindest eine an die Kühlvorrichtung anschließende Verstreckeinrichtung zur Verstreckung der Fasern nachgeschaltet. Vorteilhafterweise schließt an die Verstreckeinrichtung in Strömungsrichtung der Fasern zumindest ein Diffusor an. Eine sehr empfohlene Ausführungsform der Erfindung ist dadurch gekennzeichnet, dass das Aggregat aus der Kühlvorrichtung und der Verstreckeinrichtung als geschlossenes Aggregat ausgebildet ist und dass in dieses Aggregat außer der Zufuhr von Kühlluft in der Kühlvorrichtung keine weitere Luft von außen zugeführt wird. Zweckmäßigerweise werden die den Diffusor verlassenden Fasern/Filamente unmittelbar auf dem Ablageförderer bzw. auf dem Ablagesiebband abgelegt.

Eine besonders bevorzugte Ausführungsform der Erfindung zeichnet sich dadurch aus, dass ein unmittelbar über dem Ablageförderer bzw. über dem Ablagesiebband angeordneter Diffusor zwei gegenüberliegende Diffusorwände aufweist, wobei zwei untere divergierende Diffusorwandabschnitte vorgesehen sind. Vorzugsweise sind die beiden unteren divergierenden Diffusorwandabschnitte des Diffusors bezüglich der Mittelebene M des Diffusors bzw. der Vorrichtung asymmetrisch angeordnet. Es empfiehlt sich dabei, dass der in Bezug auf den Ablageförderer einlaufseitige Diffusorwandabschnitt einen geringeren Winkel β mit der Mittelebene M des Diffusors einschließt als der auslaufseitige Diffusorwandabschnitt. Zweckmäßigerweise ist der Winkel β - den der einlaufseitige Diffusorwandabschnitt mit der Mittelebene M einschließt - um mindestens 1 ° geringer als der entsprechende Winkel, den der auslaufseitige Diffusorwandabschnitt mit der Mittelebene M einschließt. - Die Begriffe einlaufseitig und auslaufseitig beziehen sich hier insbesondere auf die Förderrichtung bzw. auf die Laufrichtung des Ablageförderers bzw. des Ablagesiebbandes. - Die asymmetrische Ausgestaltung des Diffusors bezüglich der Mittelebene M der Vorrichtung hat sich im Hinblick auf die Lösung des erfindungsgemäßen technischen Problems besonders bewährt. Es liegt im Rahmen der Erfindung, dass die ablagefördererseitigen Enden der divergierenden Diffusorwandabschnitte einen unterschiedlichen Abstand e zu der Mittelebene M der Vorrichtung aufweisen. Vorzugsweise ist der Abstand e₁ des fördererseitigen Endes des einlaufseitigen Diffusorwandabschnittes geringer als der Abstand e₂ des fördererseitigen Endes des auslaufseitigen Diffusorwandabschnittes zu der Mittelebene M der Vorrichtung. Zweckmäßigerweise beträgt das Verhältnis der Abstände e₁:e₂ 0,6 bis 0,95, vorzugsweise 0,65 bis 0,9 und insbesondere 0,7 bis 0,9.

Eine besonders bevorzugte Ausführungsform der Erfindung zeichnet sich weiterhin dadurch aus, dass der unmittelbar über dem Ablageförderer bzw. über dem Ablagesiebband angeordnete Diffusor zwei gegenüberliegende Diffusorwände aufweist, wobei an dem Einströmende des Diffusors zumindest zwei gegenüberliegende Sekundärlufteintrittsspalte vorgesehen sind, die jeweils an einer der beiden gegenüberliegenden Diffusorwände angeordnet sind. Einströmende des Diffusors meint hier das Ende des Diffusors, in das die verstreckten Fasern bzw. Filamente eintreten. Vorzugsweise ist durch den in Bezug auf die Förderrichtung des Ablageförderers einlaufseitigen Sekundärlufteintrittsspalt ein geringerer Sekundärluftvolumenstrom einführbar als durch den auslaufseitigen Sekundärlufteintrittsspalt. Gemäß einer Ausgestaltung der erfindungsgemäßen Vorrichtung ist dazu der einlaufseitige Sekundärlufteintrittsspalt in Maschinenrichtung (MD) schmaler ausgestaltet als der auslaufseitige Sekundärlufteintrittsspalt. - Maschinenrichtung (MD) meint im Rahmen der Erfindung insbesondere die Förderrichtung des Ablageförderers bzw. des Ablagesiebbandes und somit die Förderrichtung der Vliesbahn. - Es liegt im Rahmen der Erfindung, dass die Weite des einlaufseitigen Sekundärlufteintrittsspaltes und/oder die Weite des auslaufseitigen Sekundärlufteintrittsspaltes einstellbar ist. Es empfiehlt sich, dass der Sekundärluftvolumenstrom des einlaufseitigen Sekundärlufteintrittsspaltes um mindestens 5 %, bevorzugt um mindestens 10 % und insbesondere um mindestens 15 % geringer ist als der Sekundärluftvolumenstrom durch den auslaufseitigen Sekundärlufteintrittsspalt.

Die ersponnenen, abgekühlten und verstreckten Fasern bzw. Filamente werden in einem Ablagebereich des Ablageförderers bzw. des Ablagesiebbandes zur Vliesbahn abgelegt. Es liegt im Rahmen der Erfindung, dass unter diesem Ablagebereich der Fasern/Filamente in einem Hauptabsaugbereich von unten Prozessluft durch den Ablageförderer bzw. durch das Ablagesiebband gesaugt wird. Die Absaugung der Prozessluft in diesem Hauptabsaugbereich erfolgt mit der Absauggeschwindigkeit v_{H}. Zweckmäßigerweise ist der Hauptabsaugbereich durch eine einlaufseitige Saugtrennwand und eine auslaufseitige Saugtrennwand begrenzt. Es liegt im Rahmen der Erfindung, dass in einem dem Hauptabsaugbereich in Maschinenrichtung (MD) nachgeschalteten zweiten Absaugbereich ebenfalls Prozessluft durch den Ablageförderer bzw. durch das Ablagesiebband gesaugt wird, und zwar mit einer Absauggeschwindigkeit v₂. Weiterhin liegt es im Rahmen der Erfindung, dass die Absauggeschwindigkeit v_{H} in dem Hauptabsaugbereich größer bzw. deutlich größer ist als die Absauggeschwindigkeit v₂ in dem zweiten Absaugbereich. Eine besonders bevorzugte Ausführungsform der Erfindung ist dadurch gekennzeichnet, dass die auslaufseitige Saugtrennwand zwischen dem Hauptabsaugbereich und dem zweiten Absaugbereich ein ablagefördererseitiges Ende aufweist, das mit einem vertikalen Abstand A zum Ablageförderer angeordnet ist. Dabei beträgt dieser vertikale Abstand A zweckmäßigerweise 10 mm bis 250 mm, insbesondere 25 mm bis 200 mm, vorzugsweise 28 mm bis 150 mm, bevorzugt 29 mm bis 120 mm, sehr bevorzugt 30 mm bis 120 mm und empfohlenermaßen 35 mm bis 120 mm. Eine sehr bewährte Ausführungsform ist in diesem Zusammenhang dadurch gekennzeichnet, dass die auslaufseitige Saugtrennwand an ihrem fördererseitigen Ende einen von der übrigen Saugtrennwand abgewinkelten, als Spoilerabschnitt ausgebildeten Trennwandabschnitt umfasst. Dabei hält zweckmäßigerweise das fördererseitige Ende dieses Spoilerabschnittes den vertikalen Abstand A zu dem Ablageförderer bzw. zu dem Ablagesiebband ein. Die Realisierung des relativ großen Abstandes A zwischen dem fördererseitigen Ende der auslaufseitigen Saugtrennwand und dem Ablageförderer bzw. zwischen dem fördererseitigen Ende des Spoilerabschnittes und dem Ablageförderer bringt im Rahmen der Erfindung ganz besondere Vorteile mit sich. Diese Ausgestaltung ermöglicht einen kontinuierlichen bzw. linear stetigen Übergang der Absauggeschwindigkeit von dem Hauptabsaugbereich mit der hohen Absauggeschwindigkeit v_{H} zu dem zweiten Absaugbereich mit der geringeren bzw. deutlich geringeren Absauggeschwindigkeit v₂. Dadurch werden insbesondere nachteilhafte Blow-Back-Effekte am Ende des Hauptabsaugbereiches vermieden und es können Vliesbahnen mit sehr homogener und defektfreier Oberfläche hergestellt werden. Die Verwirklichung des vertikalen Abstandes A bzw. die Realisierung des bevorzugten Spoilerabschnittes hat sich im Rahmen der Erfindung besonders bewährt.

Erfindungsgemäß ist in Förderrichtung hinter dem Ablagebereich der Fasern zumindest eine erste Vorverfestigungseinrichtung für die Vorverfestigung der Vliesbahn angeordnet. Zweckmäßigerweise ist diese erste Vorverfestigungseinrichtung im Bereich des zweiten Absaugbereiches bzw. über dem zweiten Absaugbereich angeordnet. Es liegt im Rahmen der Erfindung, dass die zumindest eine erste Vorverfestigungseinrichtung eine Heißluft-Vorverfestigungseinrichtung ist. Gemäß einer empfohlenen Ausführungsform ist lediglich eine erste Vorverfestigungseinrichtung bzw. lediglich eine erste Heißluft-Vorverfestigungseinrichtung zwischen dem Ablagebereich der Fasern und dem Sauglückenabschnitt vorgesehen. Gemäß besonders bevorzugter Ausführungsform der Erfindung ist die zumindest eine erste Heißluft-Vorverfestigungseinrichtung als Heißluftmesser ausgebildet. Eine bewährte Ausführungsform der Erfindung zeichnet sich dadurch aus, dass zwischen dem Ablagebereich der Fasern und dem Sauglückenabschnitt lediglich eine Heißluft-Vorverfestigungseinrichtung, insbesondere in Form eines Heißluftmessers angeordnet ist. Es könnte sich dabei aber auch um einen Heißluftofen handeln.

Erfindungsgemäß ist im Bereich zwischen der ersten Vorverfestigungseinrichtung und der zweiten Vorverfestigungseinrichtung der Sauglückenabschnitt angeordnet. Dieser Sauglückenabschnitt wird nachfolgend noch näher beschrieben bzw. spezifiziert. Der zumindest einen ersten Vorverfestigungseinrichtung und dem Sauglückenabschnitt ist in Förderrichtung der Vliesbahn zumindest eine zweite Vorverfestigungseinrichtung zur Vorverfestigung der Vliesbahn nachgeschaltet. Vorzugsweise handelt es sich bei der zumindest einen zweiten Vorverfestigungseinrichtung um eine Heißluft-Vorverfestigungseinrichtung. Nach besonders empfohlener Ausführungsform der Erfindung ist diese zumindest eine zweite Heißluft-Vorverfestigungseinrichtung ein Heißluftofen. Eine bewährte Ausführungsform ist dadurch gekennzeichnet, dass dieser Heißluftofen im Rahmen eines Kreislaufsystems betrieben wird und dass vorzugsweise der als Heißluft gelieferte Massenstrom und der abgesaugte Massenstrom gleich sind bzw. in etwa gleich sind. Es liegt dabei im Rahmen der Erfindung, dass der durch den Ablageförderer abgesaugte Massenstrom etwas größer ist als der gelieferte Heißluftmassenstrom. Etwas größer meint in diesem Zusammenhang, dass der Unterschied bis maximal 25 %, vorzugsweise bis maximal 10 % des gelieferten Massenstromes betragen kann. Empfohlenermaßen wird in diesem Zusammenhang die Vorrichtung mit der Maßgabe eingestellt, dass der Eintritt der Vliesbahn in den Bereich der zweiten Heißluft-Vorverfestigungseinrichtung durch eine gleichgerichtete Luftströmung unterstützt wird. Außerdem können auf diese Weise Ausdünstungen aus dem Vliesstoff aus der Kreislaufluft abgeführt werden. - Weiterhin liegt es im Rahmen der Erfindung, dass nach der zweiten Vorverfestigungseinrichtung bzw. nach der zweiten Heißluft-Vorverfestigungseinrichtung eine Kühlzone an dem Ablageförderer bzw. an dem Ablagesiebband vorgesehen wird, um den Vliesstoff zu stabilisieren.

Eine Ausführungsform ist dadurch gekennzeichnet, dass dem erfindungsgemäßen Sauglückenabschnitt lediglich eine zweite Vorverfestigungseinrichtung bzw. lediglich eine zweite Heißluft-Vorverfestigungseinrichtung und bevorzugt lediglich ein Heißluftofen zur Vorverfestigung der Vliesbahn nachgeschaltet ist. Es liegt weiterhin im Rahmen der Erfindung, dass unterhalb der zweiten Vorverfestigungseinrichtung bzw. unterhalb der zweiten Heißluft-Vorverfestigungseinrichtung Prozessluft durch den Ablageförderer bzw. durch das Ablagesiebband gesaugt wird, und zwar in einem dritten Absaugbereich mit der Absauggeschwindigkeit v₃.

Nach besonders bevorzugter Ausführungsform der Erfindung ist die Absauggeschwindigkeit v_{H} im Hauptabsaugbereich größer als die Absauggeschwindigkeit v₂ im zweiten Absaugbereich und ist zweckmäßigerweise die Absauggeschwindigkeit v₂ des zweiten Absaugbereiches größer als die Absauggeschwindigkeit v₃ des dritten Absaugbereiches. Es empfiehlt sich, dass die Absauggeschwindigkeit v₂ des zweiten Absaugbereiches - insbesondere unterhalb der ersten Vorverfestigungseinrichtung - 15 % bis 50 %, insbesondere 25 % bis 40 % und vorzugsweise 27 % bis 35 % der Absauggeschwindigkeit v_{H} des Hauptabsaugbereiches beträgt. Weiterhin ist es im Rahmen der Erfindung bevorzugt, dass die Absauggeschwindigkeit v₃ in dem dritten Absaugbereich - vorzugsweise unterhalb der zweiten Vorverfestigungseinrichtung - 5 % bis 30 %, insbesondere 7 % bis 25 % und vorzugsweise 7 % bis 12 % der Absauggeschwindigkeit v_{H} des Hauptabsaugbereiches beträgt. Dabei liegt es im Rahmen der Erfindung, dass die Absauggeschwindigkeit v₃ des dritten Absaugbereiches kleiner ist als die Absauggeschwindigkeit v₂ des zweiten Absaugbereiches.

In dem zwischen der zumindest einen ersten Vorverfestigungseinrichtung und der zumindest einen zweiten Vorverfestigungseinrichtung angeordneten Sauglückenabschnitt findet nach einer empfohlenen Ausführungsform der Erfindung keine Absaugung statt, sodass die Absauggeschwindigkeit v_{L} gleich Null ist. Gemäß einer anderen Ausführungsform der Erfindung findet in dem Sauglückenabschnitt eine geringe Absaugung statt, und zwar bevorzugt mit einer Absauggeschwindigkeit v_{L}, die kleiner ist als die Absauggeschwindigkeit v₂ des zweiten Absaugbereiches und vorzugsweise auch kleiner ist als die Absauggeschwindigkeit v₃ des dritten Absaugbereiches. - Die Länge L des erfindungsgemäßen Sauglückenabschnittes in Maschinenrichtung (MD) bzw. in Förderrichtung des Ablageförderers ist zweckmäßigerweise größer als die Länge des Ablagebereiches für die Fasern bzw. Filamente in Maschinenrichtung (MD) bzw. in Förderrichtung des Ablageförderers. Es hat sich im Rahmen der Erfindung bewährt, dass die Länge L des Sauglückenabschnittes größer ist als der Breitenbereich in Maschinenrichtung (MD), in dem ein als erste Heißluft-Vorverfestigungseinrichtung eingesetztes Heißluftmesser die Vliesbahn mit Heißluft beaufschlagt. Eine besonders bevorzugte Ausführungsform der Erfindung ist dadurch gekennzeichnet, dass die Länge L des Sauglückenabschnittes in Maschinenrichtung (MD) 300 mm bis 5.000 mm, insbesondere 1.000 mm bis 4.500 mm und bevorzugt 1.200 mm bis 4.000 mm beträgt. Es liegt im Rahmen der Erfindung, dass die Länge L des Sauglückenabschnittes mindestens 30 %, vorzugsweise mindestens 35 %, bevorzugt mindestens 40 %, sehr bevorzugt zumindest 45 % und insbesondere mindestens 50 % des Abstandes C zwischen der in Förderrichtung letzten ersten Vorverfestigungseinrichtung und der in Förderrichtung unmittelbar folgenden zweiten Vorverfestigungseinrichtung beträgt. Es liegt im Rahmen der Erfindung, dass der Abstand C 400 mm bis 5.200 mm, insbesondere 1.100 mm bis 4.700 mm und bevorzugt 1.300 mm bis 4.200 mm beträgt.

Eine bevorzugte Ausführungsform der Erfindung ist dadurch gekennzeichnet, dass bei einer geringen Absaugung in dem erfindungsgemäßen Sauglückenabschnitt die Absauggeschwindigkeit v_{L} lediglich 1 % bis 15 %, vorzugsweise 1,2 % bis 10 %, bevorzugt 1,4 % bis 8 %, sehr bevorzugt 1,5 % bis 5 %, besonders bevorzugt 1,6 % bis 4 % und insbesondere 1,7 % bis 3 % der Hauptabsauggeschwindigkeit v_{H} in dem Hauptabsaugbereich beträgt. Gemäß sehr empfohlener Ausführungsform der Erfindung ist die Absauggeschwindigkeit v_{L} im Sauglückenabschnitt einstellbar. Es liegt weiterhin im Rahmen der Erfindung, dass bei geringer Absaugung im Sauglückenabschnitt die Absauggeschwindigkeit v_{L} lediglich 2 % bis 45 %, vorzugsweise 2,4 % bis 30 % und sehr bevorzugt 2,8 % bis 16 % sowie insbesondere 3,4 % bis 9 % der Absauggeschwindigkeit v₂ im zweiten Absaugbereich beträgt. Es hat sich weiterhin bewährt, dass die Absauggeschwindigkeit v_{L} im Sauglückenabschnitt kleiner ist als die Absauggeschwindigkeit v₃ im dritten Absaugbereich und dass die Absauggeschwindigkeit v_{L} maximal 50 %, vorzugsweise maximal 45 %, bevorzugt maximal 40 % und besonders bevorzugt maximal 30 % der Absauggeschwindigkeit v₃ im dritten Absaugbereich beträgt. Grundsätzlich kann die Absauggeschwindigkeit V_{L} im Sauglückenabschnitt nach einer anderen Ausführungsform der Erfindung auch größer sein bzw. etwas größer sein als die Absauggeschwindigkeit v₃ im dritten Absaugbereich.

Der Erfindung liegt die Erkenntnis zugrunde, dass die Realisierung eines erfindungsgemäßen Sauglückenabschnittes die Erzeugung von Vliesstoffen hoher Dicke und/oder hoher Weichheit wesentlich vereinfacht. Weiterhin liegt der Erfindung die Erkenntnis zugrunde, dass der Vliesstoff aus den gekräuselten bzw. gecrimpten Fasern in dem Sauglückenabschnitt gleichsam vor der weiteren Vorverfestigung relaxieren kann und aufgrund der Tatsache, dass hier auf den Vliesstoff keine oder nur eine sehr geringe Niederhaltekraft einwirkt, kann der Vliesstoff ausreichend Dicke entfalten. Damit kann in vorteilhafter Weise eine hohe Dicke und eine große Weichheit des Vliesstoffes gewährleistet werden und nichtsdestoweniger durch die erfindungsgemäß angeordneten Vorverfestigungen eine ausreichende Festigkeit des Vliesstoffes erzielt werden. Insoweit bringt der erfindungsgemäße Sauglückenabschnitt beachtliche Vorteile mit sich.

Neben den vorstehend erläuterten Vorteilen bedingt der erfindungsgemäße Sauglückenabschnitt aber noch weitere Vorteile. Es liegt im Rahmen der Erfindung, dass in den Sauglückenabschnitt zumindest eine dritte Vorverfestigungseinrichtung für den Vliesstoff einbringbar ist und zweckmäßigerweise an dem Ablageförderer bzw. an dem Ablagesiebband positionierbar ist. Dabei ist besonders bevorzugt, dass diese dritte Vorverfestigungseinrichtung bei Bedarf aus dem Sauglückenabschnitt bzw. von dem Ablageförderer entfernbar bzw. wieder entfernbar ist. Bei der dritten Vorverfestigungseinrichtung handelt es sich nach sehr bevorzugter Ausführungsform der Erfindung um zumindest eine Rolle oder Walze und empfohlenermaßen um ein Rollenpaar bzw. Walzenpaar. Zweckmäßigerweise wird die Rolle bzw. Walze und bevorzugt das Rollenpaar bzw. Walzenpaar bei Bedarf in den Sauglückenabschnitt eingeschwenkt und bevorzugt bei Bedarf auch wieder aus dem Sauglückenabschnitt entfernt bzw. ausgeschwenkt. Vorzugsweise wird beim Einschwenken des Rollenpaars bzw. Walzenpaars eine Rolle bzw. eine Walze von unten an den Ablageförderer angeschwenkt und eine Rolle bzw. eine Walze von oben an den Ablageförderer angeschwenkt. Bei der Rolle bzw. bei dem Rollenpaar handelt es sich nach bewährter Ausführungsform der Erfindung um eine Kompaktierrolle bzw. um ein Kompaktierrollenpaar für die Kompaktierung der Vliesbahn auf dem Ablageförderer. - Der Erfindung liegt insoweit die Erkenntnis zugrunde, dass der erfindungsgemäße Sauglückenabschnitt nicht nur beachtliche Vorteile bezüglich der Qualität der Vliesbahn bzw. bezüglich eines herzustellenden High-Loft-Produktes mit sich bringt, sondern zudem auch noch für eine zusätzliche Vorverfestigungseinrichtung genutzt werden kann.

Die zumindest eine in den Sauglückenabschnitt bzw. an den Ablageförderer anschwenkbare Rolle bzw. Walze hat zweckmäßigerweise einen Durchmesser Z von 200 mm bis 500 mm und insbesondere von 250 mm bis 450 mm. Eine von oben in den Sauglückenabschnitt zwischen der ersten Vorverfestigungseinrichtung und der zweiten Vorverfestigungseinrichtung eingeschwenkte Rolle bzw. Walze hat bezüglich der in Maschinenrichtung vorgeschalteten ersten Vorverfestigungseinrichtung vorzugsweise einen Abstand bzw. horizontalen Abstand X von 50 mm bis 800 mm, insbesondere von 60 mm bis 700 mm, zweckmäßigerweise von 70 mm bis 600 mm und bevorzugt von 100 mm bis 500 mm. Es liegt weiterhin im Rahmen der Erfindung, dass diese von oben in den Sauglückenabschnitt zwischen den beiden Vorverfestigungseinrichtungen eingeschwenkte Rolle bzw. Walze einen Abstand Y bzw. horizontalen Abstand Y zu der in Maschinenrichtung nachgeschalteten zweiten Vorverfestigungseinrichtung von 50 mm bis 1.500 mm, insbesondere von 60 mm bis 1.250 mm und vorzugsweise von 100 mm bis 1.000 mm aufweist.

Es liegt im Rahmen der Erfindung, dass ein Ausschwenken der Rolle bzw. Walze mit einer Überführung der Rolle bzw. Walze auf einen - bevorzugt vertikalen - Abstand von mindestens 20 mm, zweckmäßigerweise von mindestens 150 mm zum Ablageförderer verbunden ist. Gemäß einer anderen Ausführungsform der Erfindung kann die Rolle bzw. Walze auch seitlich aus dem Bereich des Ablageförderers gefahren werden und sich dann also neben der Vorrichtung in einer Parkposition befinden.

An den erfindungsgemäßen Sauglückenabschnitt schließt in Maschinenrichtung (MD) bzw. in Förderrichtung des Ablageförderers zumindest eine zweite Vorverfestigungseinrichtung an, die zweckmäßigerweise als Heißluft-Vorverfestigungseinrichtung ausgebildet ist und bevorzugt als Heißluftofen und insbesondere als lediglich ein Heißluftofen ausgebildet ist. Gemäß einer Ausführungsform der Erfindung ist der Breitenbereich in Maschinenrichtung (MD), in dem der Heißluftofen die Vliesbahn mit Heißluft beaufschlagt, größer bzw. länger als der Sauglückenabschnitt und gemäß einer Ausführungsvariante auch noch länger als der Abstand C zwischen der ersten Vorverfestigungseinrichtung und der zweiten Vorverfestigungseinrichtung.

Nach besonders bevorzugter Ausführungsform der Erfindung wird als zumindest eine erste Heißluft-Vorverfestigungseinrichtung bzw. als erste Heißluft-Vorverfestigungseinrichtung ein Heißluftmesser eingesetzt. Eine empfohlene Ausführungsform zeichnet sich dadurch aus, dass das Heißluftmesser die Vliesbahn mit Heißluft über einen Breitenbereich in Maschinenrichtung (MD) von 15 mm bis 300 mm, insbesondere von 30 mm bis 250 mm und vorzugsweise von 40 mm bis 200 mm beaufschlagt. Zweckmäßigerweise beträgt der Abstand der zumindest einen Heißluftdüse des Heißluftmessers zur Oberfläche des Ablageförderers bzw. zur Oberfläche des Ablagesiebbandes 2 mm bis 200 mm, vorzugsweise 2 mm bis 150 mm und insbesondere 3 mm bis 100 mm. Es liegt im Rahmen der Erfindung, dass die Vliesbahn mittels des Heißluftmessers durch Heißluft mit einer Heißlufttemperatur von 80 °C bis 250 °C, insbesondere von 100 °C bis 200 °C und vorzugsweise von 120 °C bis 190 °C vorverfestigt wird. Empfohlenermaßen weist die Heißluft bei der Heißluft-Vorverfestigung mit dem Heißluftmesser eine Geschwindigkeit von 1,9 bis 8 m/s, insbesondere von 2 bis 6 m/s und vorzugsweise von 2,2 bis 5,5 m/s auf.

Gemäß bevorzugter Ausführungsform der Erfindung wird als zumindest eine zweite Heißluft-Vorverfestigungseinrichtung bzw. als zweite Heißluft-Vorverfestigungseinrichtung ein Heißluftofen eingesetzt. Gemäß bewährter Ausführungsform der Erfindung beaufschlagt der Heißluftofen die Vliesbahn über einen Breitenbereich in Maschinenrichtung (MD) von 280 mm bis 2.000 mm, insbesondere von 290 mm bis 1.800 mm und vorzugsweise von 300 mm bis 1.500 mm mit Heißluft. Empfohlenermaßen weisen die Heißluftaustrittsöffnungen des Heißluftofens zur Oberfläche des Ablageförderers bzw. zur Oberfläche des Ablagesiebbandes einen Abstand von 12 mm bis 200 mm, insbesondere von 20 mm bis 150 mm und bevorzugt von 25 mm bis 120 mm auf. Es empfiehlt sich, dass die Heißluft-Vorverfestigung mit Heißluft in dem Heißluftofen bei einer Heißlufttemperatur von 110 °C bis 180 °C, insbesondere von 115 °C bis 170 °C und vorzugsweise von 120 °C bis 160 °C durchgeführt wird. Empfohlenermaßen weist die Heißluft bei der Heißluft-Vorverfestigung mit dem Heißluftofen eine Geschwindigkeit von 1 bis 2 m/s, insbesondere von 1,1 bis 1,9 m/s und vorzugsweise von 1,2 bis 1,8 m/s auf.

Es liegt im Rahmen der Erfindung, dass zur Erzeugung der gekräuselten Filamente bzw. Fasern Bikomponentenfilamente bzw. Multikomponentenfilamente eingesetzt werden. Besonders bevorzugt sind dabei Bikomponentenfilamente bzw. Multikomponentenfilamente mit exzentrischer Kern-Mantel-Konfiguration. Sehr bewährt haben sich dabei Bikomponentenfilamente bzw. Multikomponentenfilamente mit exzentrischer Kern-Mantel-Konfiguration, bei denen der Mantel im Filamentquerschnitt über zumindest 20 %, insbesondere über zumindest 25 %, vorzugsweise über zumindest 30 %, bevorzugt über zumindest 35 % und sehr bevorzugt über zumindest 40 % sowie besonders bevorzugt über zumindest 45 % des Filamentumfanges eine konstante Dicke d bzw. eine im Wesentlichen konstante Dicke d aufweist. Es empfiehlt sich, dass der Mantel der Filamente über zumindest 50 %, vorzugsweise über zumindest 55 % und bevorzugt über zumindest 60 % des Filamentumfanges die konstante Dicke d bzw. die im Wesentlichen konstante Dicke d aufweist. Zweckmäßigerweise nimmt bei diesen Filamenten der Kern in Bezug auf den Filamentquerschnitt mehr als 50 %, insbesondere mehr als 55 %, vorzugsweise mehr als 60 %, bevorzugt mehr als 65 % der Fläche des Filamentquerschnittes der Filamente ein. Empfohlenermaßen ist der Kern dieser Filamente im Filamentquerschnitt gesehen, kreissegmentförmig ausgebildet und weist bezüglich seines Umfanges einen kreisbogenförmigen bzw. einen im Wesentlichen kreisbogenförmigen Umfangsabschnitt auf sowie einen linearen bzw. im Wesentlichen linearen Umfangsabschnitt. Fernerhin ist bei diesen Filamenten bevorzugt, dass der Mantel der Filamente - im Filamentquerschnitt gesehen - außerhalb des Mantelbereiches mit der konstanten Dicke d kreissegmentförmig ausgebildet ist, wobei dieses Kreissegment bezüglich seines Umfanges einen kreisbogenförmigen bzw. im Wesentlichen kreisbogenförmigen Umfangsabschnitt aufweist sowie einen linearen bzw. im Wesentlichen linearen Umfangsabschnitt. Gemäß sehr empfohlener Ausführungsform beträgt die Dicke des Mantels dieser bevorzugten Filamente im Bereich der konstanten Dicke d bzw. der im Wesentlichen konstanten Dicke d des Mantels weniger als 10%, insbesondere weniger als 8% und vorzugsweise weniger als 7 % des Filamentdurchmessers D bzw. des größten Filamentdurchmessers D. Es liegt fernerhin im Rahmen der Erfindung, dass bei diesen bevorzugten Filamenten in Bezug auf den Filamentquerschnitt der Abstand a des Flächenschwerpunktes des Kerns von dem Flächenschwerpunkt des Mantels 5 % bis 38 %, insbesondere 6 % bis 36 % und vorzugsweise 6 % bis 34 % des Filamentdurchmessers D bzw. des größten Filamentdurchmessers D beträgt.

Eine besonders empfohlene Ausführungsform der Erfindung ist dadurch gekennzeichnet, dass die erfindungsgemäß erzeugten Fasern bzw. Filamente aus zumindest einem Polyolefin bestehen bzw. im Wesentlichen bestehen. Im Hinblick auf die bevorzugt eingesetzten Bikomponentenfilamente bzw. Multikomponentenfilamente mit exzentrischer Kern-Mantel-Konfiguration besteht bevorzugt zumindest eine Komponente oder bestehen beide bzw. alle Komponenten aus zumindest einem Polyolefin bzw. im Wesentlichen aus zumindest einem Polyolefin. Bei den Filamenten mit exzentrischer Kern-Mantel-Konfiguration besteht vorzugsweise zumindest der Mantel aus zumindest einem Polyolefin bzw. im Wesentlichen aus zumindest einem Polyolefin. Nach einer sehr bewährten Ausführungsform besteht der Mantel aus Polyethylen bzw. im Wesentlichen aus Polyethylen und besteht bevorzugt der Kern aus Polypropylen bzw. im Wesentlichen aus Polypropylen. Gemäß einer anderen empfohlenen Ausführungsform besteht der Kern aus zumindest einem Polyester bzw. im Wesentlichen aus zumindest einem Polyester und besteht der Mantel aus zumindest einem Polyolefin bzw. im Wesentlichen aus zumindest einem Polyolefin. Als Polyester wird im Rahmen der Erfindung bevorzugt Polyethylenterephthalat (PET) eingesetzt. Bei einer bewährten Ausführungsvariante besteht der Kern aus PET bzw. im Wesentlichen aus PET und besteht der Mantel vorzugsweise aus einem Polyolefin, insbesondere aus Polyethylen bzw. im Wesentlichen aus Polyethylen. Eine weitere Ausführungsform ist dadurch gekennzeichnet, dass der Kern aus zumindest einem Polyester besteht bzw. im Wesentlichen besteht und dass der Mantel aus zumindest einem Copolyester besteht bzw. im Wesentlichen besteht. - Es liegt im Rahmen der Erfindung, dass die Kunststoffkomponente des Mantels einen geringeren Schmelzpunkt aufweist als die Kunststoffkomponente des Kerns. Im Rahmen der Erfindung haben sich Bikomponentenfilamente bzw. Multikomponentenfilamente mit exzentrischer Kern-Mantel-Konfiguration bewährt, deren Mantel aus Polyethylen bzw. im Wesentlichen aus Polyethylen besteht und deren Kern aus Polypropylen bzw. im Wesentlichen aus Polypropylen besteht.

Eine bevorzugte Ausführungsform der Erfindung ist dadurch gekennzeichnet, dass die Komponenten der im Rahmen der Erfindung eingesetzten Endlosfilamente bzw. bei Endlosfilamenten mit exzentrischer Kern-Mantel-Konfiguration der Kern und/oder der Mantel aus zumindest einem Polymer aus der Gruppe "Polyolefin, Polyolefin-Copolymer, insbesondere Polyethylen, Polypropylen, Polyethylen-Copolymer, Polyproylen-Copolymer; Polyester, Polyester-Copolymer, insbesondere Polyethylenterephthalat (PET), PET-Copolymer, Polybutylenterephthalat (PBT), PBT-Copolymer, Polylactid (PLA), PLA-Copolymer" besteht/bestehen bzw. im Wesentlichen besteht/bestehen. Es liegt auch im Rahmen der Erfindung, Mischungen bzw. Blends der vorgenannten Polymere für die Komponenten bzw. für den Kern und/oder für den Mantel einzusetzen. Dabei liegt es im Rahmen der Erfindung, dass der für den Mantel eingesetzte Kunststoff einen geringeren Schmelzpunkt aufweist als der für den Kern eingesetzte Kunststoff.

Vorzugsweise wird im Rahmen des erfindungsgemäßen Verfahrens mit einer Produktionsgeschwindigkeit von mindestens 250 m/min, insbesondere von mindestens 300 m/min gearbeitet. Zweckmäßigerweise werden im Rahmen des erfindungsgemäßen Verfahrens Vliesstoffe mit einem Flächengewicht von 12 bis 50 g/m², bevorzugt von 20 bis 40 g/m² erzeugt.

Es liegt im Rahmen der Erfindung, dass der Titer der für die Vliesbahn eingesetzten Filamente zwischen 1 den und 12 den liegt. Gemäß einer sehr empfohlenen Ausführungsform liegt der Titer der Filamente zwischen 1,0 den und 2,5 den, insbesondere zwischen 1,5 den und 2,2 den und bevorzugt zwischen 1,8 den und 2,2 den. Vor allem Filamente mit einem Titer von 1,5 den bis 2,2 den und bevorzugt von 1,8 den bis 2,2 den haben sich im Rahmen der Erfindung besonders bewährt.

Zur Lösung des technischen Problems lehrt die Erfindung weiterhin ein Verfahren zur Herstellung eines Vliesstoffes aus gekräuselten Fasern, insbesondere aus gekräuselten Endlosfilamenten, wobei die Fasern bzw. Filamente ersponnen werden und auf einem luftdurchlässigen Ablageförderer bzw. Ablagesiebband abgelegt werden,
wobei im Ablagebereich der Fasern Luft bzw. Prozessluft in einem Hauptabsaugbereich durch den Ablageförderer bzw. durch das Ablagesiebband gesaugt wird und wobei in Maschinenrichtung (MD) hinter dem Ablagebereich die Fasern in zumindest einer Vorverfestigungsstufe auf dem Ablageförderer vorverfestigt werden, wobei im Bereich der ersten Vorverfestigungsstufe Luft bzw. Prozessluft in einem zweiten Absaugbereich durch den Ablageförderer gesaugt wird,
wobei die Fasern in zumindest einer der ersten Vorverfestigungsstufe in Maschinenrichtung (MD) nachgeschalteten zweiten Vorverfestigungsstufe auf dem Ablageförderer vorverfestigt werden, wobei im Bereich der zweiten Vorverfestigungsstufe in einem dritten Absaugbereich Luft bzw. Prozessluft durch den Ablageförderer gesaugt wird
und wobei im Bereich zwischen der ersten Vorverfestigungsstufe und der zweiten Vorverfestigungsstufe zumindest ein Sauglückenabschnitt angeordnet ist, in dem keine Luft bzw. Prozessluft durch den Ablageförderer gesaugt wird und/oder in dem eine geringere bzw. eine deutlich geringere Absaugung von Luft bzw. Prozessluft durchgeführt wird als in dem zweiten Absaugbereich und/oder in dem dritten Absaugbereich.

Der Erfindung liegt die Erkenntnis zugrunde, dass mit der erfindungsgemäßen Vorrichtung und mit dem erfindungsgemäßen Verfahren Vliesstoffe mit optimalen Eigenschaften und insbesondere mit optimalen Oberflächeneigenschaften erzeugt werden können. So können insbesondere High-Loft-Vliese mit großer Dicke und hoher Weichheit problemlos hergestellt werden und diese Vliese zeichnen sich nichtsdestoweniger durch eine völlig zufriedenstellende Festigkeit in Maschinenrichtung (MD) aus sowie auch durch eine vollständig ausreichende Abriebsfestigkeit. Der Erfindung liegt insbesondere die Erkenntnis zugrunde, dass mit Hilfe des erfindungsgemäßen Sauglückenabschnittes zwischen der ersten Vorverfestigungseinrichtung und der zweiten Vorverfestigungseinrichtung die High-Loft-Eigenschaften - insbesondere hohe Dicke und hohe Weichheit - optimal stabilisiert werden können. Der Sauglückenabschnitt trägt gleichsam dazu bei, dass die Vliesbahn in diesem Abschnitt in der Dicke relaxieren kann bzw. dass sich hier die Vliesdicke hervorragend stabilisieren kann. Mit den vor- und nachgeschalteten Vorverfestigungseinrichtungen lässt sich zugleich eine optimale Festigkeit einstellen. Die gewünschten Eigenschaften des Vliesstoffes können gezielt, funktionssicher und reproduzierbar eingestellt werden. Von besonderem Vorteil ist im Rahmen der erfindungsgemäßen Vorrichtung und des erfindungsgemäßen Verfahrens weiterhin, dass die erzeugten Vliesbahnen bzw. Vliesstoffe quasi defektfrei erzeugt werden können und vor allem keine störenden Inhomogenitäten in ihrer Oberflächenstruktur aufweisen. Mit den erfindungsgemäßen Maßnahmen können vor allem nachteilhafte Filamentagglomerate in der Vliesbahnfläche bzw. in der Vliesbahnoberfläche vermieden werden. Hervorzuheben ist dabei, dass die genannten beachtlichen Vorteile auf relativ einfache und wenig aufwendige Weise erreicht werden können.

Nachfolgend wird die Erfindung anhand einer lediglich ein Ausführungsbeispiel darstellenden Zeichnung näher erläutert. Es zeigen in schematischer Darstellung:
- Fig. 1: einen Vertikalschnitt durch eine erfindungsgemäße Vorrichtung zur Erzeugung eines Spunbond-Vliesstoffes,
- Fig. 2: den Gegenstand nach Fig. 1 detaillierter im Bereich des Ablageförderers und im Bereich der Vorverfestigungseinrichtungen und
- Fig. 3: einen Schnitt durch ein bevorzugt im Rahmen der Erfindung eingesetztes Endlosfilament mit exzentrischer Kern-Mantel-Konfiguration.

In der Fig. 1 ist eine erfindungsgemäße Vorrichtung zur Herstellung eines Vliesstoffes 1 aus Endlosfilamenten 2 aus thermoplastischem Kunststoff dargestellt. Bei dieser Vorrichtung handelt es sich um eine Spunbond-Vorrichtung zur Erzeugung eines Spunbond-Vliesstoffes aus Endlosfilamenten 2. Die Vorrichtung weist eine Spinneinrichtung 10 zum Erspinnen der Endlosfilamente 2 auf und diese ersponnenen Endlosfilamente 2 werden in eine Kühlvorrichtung 11 mit einer Kühlkammer 12 eingeführt. Bevorzugt und im Ausführungsbeispiel nach Fig. 1 sind an zwei gegenüberliegenden Seiten der Kühlkammer 12 übereinander angeordnete Luftzufuhrkabinen 13, 14 angeordnet. Aus diesen übereinander angeordneten Luftzufuhrkabinen 13, 14 wird zweckmäßigerweise Luft unterschiedlicher Temperatur in die Kühlkammer 12 eingeführt. Empfohlenermaßen und im Ausführungsbeispiel ist zwischen der Spinneinrichtung 10 und der Kühlvorrichtung 11 eine Monomer-Absaugungseinrichtung 15 angeordnet. Mit dieser Monomer-Absaugungseinrichtung 15 können beim Spinnprozess auftretende störende Gase aus der Vorrichtung entfernt werden. Bei diesen Gasen handelt es sich beispielsweise um Monomere, Oligomere bzw. Zersetzungsprodukte und dergleichen Substanzen.

Der Kühlvorrichtung 11 ist bevorzugt und im Ausführungsbeispiel in Filamentströmungsrichtung eine Verstreckeinrichtung 16 zum Verstrecken der Endlosfilamente 2 nachgeschaltet. Vorzugsweise und im Ausführungsbeispiel weist die Verstreckeinrichtung 16 einen Zwischenkanal 17 auf, der die Kühlvorrichtung 11 mit einem Verstreckschacht 18 der Verstreckeinrichtung 16 verbindet. Nach bevorzugter Ausführungsform und im Ausführungsbeispiel ist das Aggregat aus der Kühlvorrichtung 11 und der Verstreckeinrichtung 16 bzw. das Aggregat aus der Kühlvorrichtung 11, dem Zwischenkanal 17 und dem Verstreckschacht 18 als geschlossenes Aggregat ausgebildet und außer der Zufuhr von Kühlluft in der Kühlvorrichtung 11 erfolgt keine weitere Luftzufuhr von außen in dieses Aggegat.

An die Verstreckeinrichtung 16 schließt bevorzugt und im Ausführungsbeispiel in Filamentströmungsrichtung ein Diffusor 19 an, durch den die Endlosfilamente 2 geführt werden. Nach Durchlaufen des Diffusors 19 werden die Endlosfilamente 2 vorzugsweise und im Ausführungsbeispiel auf einem als Ablagesiebband 20 ausgebildeten Ablageförderer abgelegt. Das Ablagesiebband 20 ist bevorzugt und im Ausführungsbeispiel als endlos umlaufendes Ablagesiebband 20 ausgebildet. Dieses Ablagesiebband 20 ist zweckmäßigerweise luftdurchlässig ausgeführt, sodass eine Absaugung von Prozessluft von unten durch das Ablagesiebband 20 erfolgen kann.

Nach bevorzugter Ausführungsform und im Ausführungsbeispiel weist der Diffusor 19 zwei gegenüberliegende Diffusorwände auf, wobei zwei untere divergierende Diffusorwandabschnitte 21, 22 vorgesehen sind. Diese divergierenden Diffusorwandabschnitte 21, 22 sind vorzugsweise bezüglich der Mittelebene M der Vorrichtung bzw. des Diffusors 19 asymmetrisch ausgebildet. Zweckmäßigerweise und im Ausführungsbeispiel bildet der einlaufseitige Diffusorwandabschnitt 21 einen geringeren Winkel β mit der Mittelebene M aus als der auslaufseitige Diffusorwandabschnitt 22. Es empfiehlt sich, dass der Winkel β, den der einlaufseitige Diffusorabschnitt 21 mit der Mittelebene M bildet, mindestens 1 ° kleiner ist als der Winkel β, den der auslaufseitige Diffusorwandabschnitt 22 mit der Mittelebene M einschließt. Es liegt im Rahmen der Erfindung, dass die fördererseitigen bzw. siebbandseitigen Enden der divergierenden Diffusorwandabschnitte 21, 22 unterschiedliche Abstände e₁ und e₂ zu der Mittelebene M der Vorrichtung bzw. des Diffusors 19 aufweisen. Der Abstand e₁ des siebbandseitigen Endes des einlaufseitigen Diffusorwandabschnittes 21 zu der Mittelebene M ist bevorzugt und im Ausführungsbeispiel geringer als der Abstand e₂ des siebbandseitigen Endes des auslaufseitigen Diffusorwandabschnittes 22 zu der Mittelebene M. Die Begriffe einlaufseitig und auslaufseitig beziehen sich im Übrigen insbesondere auf die Förderrichtung des Ablagesiebbandes 20 bzw. auf die Förderrichtung der Vliesbahn. Nach bevorzugter Ausführungsform der Erfindung beträgt das Verhältnis der Abstände e₁:e₂ 0,6 bis 0,95, bevorzugt 0,65 bis 0,9 und insbesondere 0,7 bis 0,9. Die asymmetrische Ausgestaltung des Diffusors 19 in Bezug auf die Mittelebene M hat sich im Hinblick auf die Lösung des erfindungsgemäßen technischen Problems besonders bewährt.

Weiterhin liegt es im Rahmen der Erfindung, dass an dem Einströmende 23 des Diffusors 19 zwei gegenüberliegende Sekundärlufteintrittsspalte 24, 25 vorgesehen sind, die jeweils einer der beiden gegenüberliegenden Diffusorwände zugeordnet sind. Vorzugsweise ist durch den in Bezug auf die Förderrichtung des Ablagesiebbandes 20 bzw. in Bezug auf die Maschinenrichtung (MD) einlaufseitigen Sekundärlufteintrittsspalt 24 ein geringerer Sekundärluftvolumenstrom einführbar als durch den auslaufseitigen Sekundärlufteintrittsspalt 25. Dabei empfiehlt es sich, dass der Sekundärluftvolumenstrom des einlaufseitigen Sekundärlufteintrittsspaltes 24 um mindestens 5 %, bevorzugt um mindestens 10 % und insbesondere um mindestens 15 % geringer ist als der Sekundärluftvolumenstrom durch den auslaufseitigen Sekundärlufteintrittsspalt 25. Die Ausführungsform mit den unterschiedlichen Sekundärluftvolumenströmen hat sich im Hinblick auf die Lösung des erfindungsgemäßen technischen Problems besonders bewährt.

Es liegt im Rahmen der Erfindung, dass zumindest eine (in den Figuren nicht dargestellte) Absaugeinrichtung vorhanden ist, mit der unterhalb des Ablagebereiches 26 der Filamente 2 in einem Hauptabsaugbereich 27 Luft bzw. Prozessluft durch das Ablagesiebband 20 gesaugt wird. Dabei wird diese Luft bzw. Prozessluft mit einer Absauggeschwindigkeit v_{H} durch das Ablagesiebband 20 gesaugt. Der Hauptabsaugbereich 27 ist zweckmäßigerweise und im Ausführungsbeispiel unterhalb des Ablagesiebbandes 20 in einem Einlaufbereich und in einem Auslaufbereich des Ablagesiebbandes 20 jeweils durch eine Saugtrennwand 28.1, 28.2 begrenzt.

Eine sehr empfohlene Ausführungsform der Erfindung ist dadurch gekennzeichnet, dass das siebbandseitige Ende der auslaufseitigen Saugtrennwand 28.2 einen vertikalen Abstand A zu dem Ablageförderer bzw. zu dem Ablagesiebband 20 einhält, wobei dieser Abstand A vorzugsweise 25 mm bis 200 mm und besonders bevorzugt 28 mm bis 150 mm beträgt. Empfohlenermaßen und im Ausführungsbeispiel ist an die auslaufseitige Saugtrennwand 28.2 in ihrem siebbandseitigen Bereich ein als Spoilerabschnitt 30 ausgebildeter Trennwandabschnitt angeschlossen. Bevorzugt und im Ausführungsbeispiel ist der Spoilerabschnitt 30 gleichsam integraler Bestandteil der auslaufseitigen Saugtrennwand 28.2 und als abgewinkelter Trennwandabschnitt an dieser Saugtrennwand 28.2 ausgebildet. Zweckmäßigerweise ist der Spoilerabschnitt 30 als schräg abgewinkelter Spoilerabschnitt 30 mit linearem bzw. im Wesentlichen linearem Querschnitt ausgeführt. Bevorzugt und im Ausführungsbeispiel ist der Spoilerabschnitt 30 zu der von der Mittelebene M des Hauptabsaugbereiches 27 abgewandten Seite der zugeordneten Saugtrennwand 28.2 abgewinkelt. Es liegt im Rahmen der Erfindung, dass das siebbandseitige Ende des Spoilerabschnittes 30 den oben genannten Abstand A zu dem Ablageförderer bzw. zu dem Ablagesiebband 20 einhält. Dem bevorzugt vorgesehenen vertikalen Abstand A und insbesondere der Ausführungsform mit dem Spoilerabschnitt 30 kommt im Hinblick auf die Erzeugung von defektfreien Vliesbahnen besondere Bedeutung zu. Mit Hilfe dieser Ausgestaltung ist es möglich, dass die relativ hohe Absauggeschwindigkeit v_{H} im Hauptabsaugbereich 27 kontinuierlich und linear stetig allmählich zu einer geringeren Absauggeschwindigkeit im nachfolgenden Bereich abnimmt. Hierdurch können erfolgreich nachteilhafte Blow-Back-Effekte auf die Vliesbahn vermieden werden. Im Ergebnis können Vliesbahnen ohne störende Filamentaggregate erzeugt werden und somit Vliesbahnen mit sehr homogener Flächenstruktur bzw. Oberflächenstruktur.

Vorzugsweise und im Ausführungsbeispiel ist dem Hauptabsaugbereich 27 ein zweiter Absaugbereich 29 nachgeschaltet, in dem Luft bzw. Prozessluft mit einer Absauggeschwindigkeit v₂ durch den Ablageförderer bzw. durch das Ablagesiebband 20 gesaugt wird. Diese Absauggeschwindigkeit v₂ ist geringer bzw. deutlich geringer als die Absauggeschwindigkeit v_{H} im Hauptabsaugbereich 27. Die Realisierung des bevorzugt vorgesehenen vertikalen Abstandes A und insbesondere die Realisierung des Spoilerabschnittes 30 gewährleistet also einen allmählichen kontinuierlichen Übergang der Absauggeschwindigkeiten von der hohen Absauggeschwindigkeit v_{H} im Hauptabsaugbereich zu der geringeren Absauggeschwindigkeit v₂ im zweiten Absaugbereich 29. Insbesondere die Fig. 2 zeigt eine besonders bevorzugte Ausgestaltung in Bezug auf die Vorverfestigungseinrichtungen und in Bezug auf den Sauglückenabschnitt 34 im Bereich des Ablageförderers bzw. des Ablagesiebbandes 20. Vorzugsweise und im Ausführungsbeispiel ist in Förderrichtung hinter dem Ablagebereich 26 der Filamente eine erste Heißluft-Vorverfestigungseinrichtung angeordnet, die empfohlenermaßen und im Ausführungsbeispiel als Heißluftmesser 31 ausgebildet ist. Diese erste Heißluft-Vorverfestigungseinrichtung bzw. dieses Heißluftmesser 31 ist bewährtermaßen und im Ausführungsbeispiel oberhalb des zweiten Absaugbereiches 29 angeordnet, in dem Prozessluft mit der Absauggeschwindigkeit v₂ durch das Ablagesiebband 20 gesaugt wird. Es empfiehlt sich, dass der Abstand B der ersten Heißluft-Vorverfestigungseinrichtung bzw. des Heißluftmessers 31 zu der Mittelebene M der Vorrichtung 100 mm bis 1.000 mm, vorzugsweise 110 mm bis 600 mm und bevorzugt 120 mm bis 550 mm beträgt. Der Abstand B wird dabei insbesondere zwischen der genannten Mittelebene M und der in Förderrichtung folgenden ersten Komponente bzw. Baukomponente der ersten Heißluft-Vorverfestigungseinrichtung bzw. des Heißluftmessers 31 gemessen.

Der ersten Heißluft-Vorverfestigungseinrichtung bzw. dem Heißluftmesser 31 ist in Maschinenrichtung (MD) eine zweite Heißluft-Vorverfestigungseinrichtung nachgeschaltet, die bevorzugt und im Ausführungsbeispiel als Heißluftofen 32 ausgebildet ist. Der in Maschinenrichtung (MD) gemessene Abstand C bzw. horizontale Abstand C zwischen der ersten Heißluft-Vorverfestigungseinrichtung und der zweiten Heißluft-Vorverfestigungseinrichtung bzw. zwischen dem Heißluftmesser 31 und dem Heißluftofen 32 beträgt zweckmäßigerweise 400 mm bis 5.200 mm und insbesondere 1.100 mm bis 4.700 mm. Im Bereich der zweiten Heißluft-Vorverfestigungseinrichtung bzw. im Bereich des Heißluftofens 32 findet im Ausführungsbeispiel eine weitere Absaugung von Prozessluft durch das Ablagesiebband 20 statt, und zwar wird hier Prozessluft mit einer Absauggeschwindigkeit v₃ in einem dritten Absaugbereich 33 abgesaugt. Die einzelnen Absaugbereiche unterhalb des Ablagesiebbandes 20 sind im Übrigen bevorzugt und im Ausführungsbeispiel nach Fig. 2 durch Trennwände 35 voneinander getrennt. Es liegt im Rahmen der Erfindung, dass die Absauggeschwindigkeit v₃ im dritten Absaugbereich 33 unterhalb des Heißluftofens 32 geringer ist als die Absauggeschwindigkeit v₂ im zweiten Absaugbereich 29.

Zwischen der ersten Heißluft-Vorverfestigungseinrichtung und der zweiten Heißluft-Vorverfestigungseinrichtung ist der erfindungsgemäße Sauglückenabschnitt 34 angeordnet. Die Länge L des Sauglückenabschnittes 34 in Maschinenrichtung (MD) beträgt bevorzugt und im Ausführungsbeispiel mindestens 80 % des Abstandes C zwischen der ersten Heißluft-Vorverfestigungseinrichtung und der zweiten Heißluft-Vorverfestigungseinrichtung. Nach einer empfohlenen Ausführungsform der Erfindung findet in dem Sauglückenabschnitt 34 keine Absaugung von Prozessluft durch das Ablagesiebband 20 statt, sodass hier die Absauggeschwindigkeit v_{L} gleich Null bzw. in etwa gleich Null ist. Nach einer anderen Ausführungsform findet in dem Sauglückenabschnitt 34 eine geringe Absaugung von Prozessluft durch das Ablagesiebband 20 statt. Vorzugsweise ist dann die Absauggeschwindigkeit v_{L} in dem Sauglückenabschnitt 34 geringer bzw. deutlich geringer als die Absauggeschwindigkeit v₂ in dem zweiten Absaugbereich 29. Nach einer empfohlenen Ausführungsform der Erfindung ist die Absauggeschwindigkeit v_{L} auch kleiner als die Absauggeschwindigkeit v₃ im dritten Absaugbereich 33 unterhalb der zweiten Heißluft-Vorverfestigungseinrichtung.

Die Fig. 2 zeigt weiterhin eine ganz besonders bevorzugte Ausführungsvariante einer erfindungsgemäßen Vorrichtung. Bei dieser Ausführungsvariante kann in den Sauglückenabschnitt 34 eine dritte Vorverfestigungseinrichtung eingebracht werden, die im Ausführungsbeispiel nach Fig. 2 als Kompaktierwalzenpaar 36 ausgebildet ist. Dabei kann die Kompaktierwalze 37 bei Bedarf von oben an das Ablagesiebband 20 angeschwenkt werden, während die Kompaktierwalze 38 von unten an das Ablagesiebband 20 angeschwenkt wird. Mit Hilfe des Kompaktierwalzenpaares 36 kann eine Kompaktierung der Vliesbahn im Sauglückenabschnitt 34 erfolgen. Wenn eine Kompaktierung der Vliesbahn nicht gewünscht wird, kann das Kompaktierwalzenpaar 36 wieder aus dem Bereich des Ablagesiebbandes 20 bzw. des Sauglückenabschnittes 34 entfernt bzw. ausgeschwenkt werden. Insoweit zeichnet sich die erfindungsgemäße Vorrichtung mit dem erfindungsgemäßen Sauglückenabschnitt 34 auch durch eine hohe Flexibilität und Variabilität im Hinblick auf die Vorverfestigungsmöglichkeiten aus. Zweckmäßigerweise hat eine Kompaktierwalze 37, 38 einen Durchmesser Z von 200 mm bis 500 mm, vorzugsweise von 250 mm bis 450 mm. Es liegt im Rahmen der Erfindung, dass der Durchmesser Z einer Kompaktierwalze 37, 38 nicht größer ist als die Länge L des Sauglückenabschnittes 34 und zweckmäßigerweise kleiner ist als die Länge L des Sauglückenabschnittes 34. Grundsätzlich kann im Bereich des Sauglückenabschnittes 34 gemäß einer Ausführungsform auch ein (in den Figuren nicht dargestellter) Wartungssteg angeordnet werden, der sich quer zur Maschinenrichtung (MD) erstreckt und eine einfache Zugänglichkeit der Anlagenkomponenten für das Wartungspersonal bzw. Bedienpersonal gewährleistet. Diese Ausführungsform kann insbesondere dann vorgesehen werden, wenn keine Absaugung von Prozessluft im Sauglückenabschnitt 34 stattfindet und somit die Absauggeschwindigkeit v_{L} dort gleich Null bzw. in etwa gleich Null ist.

Wenn gemäß der vorstehend erläuterten Ausführungsform der Erfindung eine obere Kompaktierwalze 37 in dem Sauglückenabschnitt 34 angeordnet ist, weist diese Kompaktierwalze 37 Abstände X und Y zu den benachbarten Heißluft-Vorverfestigungseinrichtungen auf. Es liegt im Rahmen der Erfindung, dass der Abstand X und/oder der Abstand Y kleiner ist als der Durchmesser Z der Kompaktierwalze 37. Bei dem Abstand X handelt es sich um den Abstand der oberen Kompaktierwalze 37 zu der ersten Heißluft-Vorverfestigungseinrichtung bzw. zu dem Heißluftmesser 31 und bei dem Abstand Y handelt es sich um den Abstand der oberen Kompaktierwalze 37 zu der zweiten Heißluft-Vorverfestigungseinrichtung bzw. zu dem Heißluftofen 32. Beide Abstände X und Y werden wie die Länge L des Sauglückenabschnittes 34 und der Abstand C zwischen den beiden Heißluft-Vorverfestigungseinrichtungen in Maschinenrichtung (MD) und zweckmäßigerweise horizontal in Maschinenrichtung (MD) gemessen. Es liegt im Rahmen der Erfindung, dass der Abstand X zwischen dem Heißluftmesser 31 und der oberen Kompaktierwalze 37 100 mm bis 500 mm, bevorzugt 150 mm bis 450 mm beträgt. Fernerhin liegt es im Rahmen der Erfindung, dass der Abstand Y zwischen der oberen Kompaktierwalze 37 und dem Heißluftofen 32 50 mm bis 1.500 mm und bevorzugt 100 mm bis 1.000 mm beträgt.

Zweckmäßigerweise sind die mit der erfindungsgemäßen Vorrichtung bzw. mit dem erfindungsgemäßen Verfahren erzeugten Fasern bzw. Endlosfilamente 2 Bikomponentenfilamente bzw. Multikomponentenfilamente. Dabei handelt es sich bevorzugt um Bikomponentenfilamente bzw. Multikomponentenfilamente mit Seite-an-Seite-Konfiguration oder mit exzentrischer Kern-Mantel-Konfiguration. Besonders bevorzugt sind im Rahmen der Erfindung Bikomponentenfilamente bzw. Multikomponentenfilamente mit exzentrischer Kern-Mantel-Konfiguration und ganz besonders bevorzugt mit exzentrischer Kern-Mantel-Konfiguration der in Fig. 3 dargestellten Art. In der Fig. 3 ist ein Querschnitt durch ein Endlosfilament 2 mit der bevorzugten speziellen Kern-Mantel-Konfiguration dargestellt. Bei diesen Endlosfilamenten 2 weist der Mantel 3 im Filamentquerschnitt vorzugsweise und im Ausführungsbeispiel über mehr als 50 %, bevorzugt über mehr als 55 % des Filamentumfanges eine konstante Dicke d bzw. eine im Wesentlichen konstante Dicke d auf. Bevorzugt und im Ausführungsbeispiel nimmt der Kern 4 der Filamente 2 mehr als 65 % der Fläche des Filamentquerschnittes der Filamente 2 ein. Empfohlenermaßen und im Ausführungsbeispiel ist der Kern 4 - im Filamentquerschnitt gesehen - kreissegmentförmig ausgebildet. Zweckmäßigerweise und im Ausführungsbeispiel weist dieser Kern 4 bezüglich seines Umfanges einen kreisbogenförmigen Umfangsabschnitt 5 sowie einen linearen Umfangsabschnitt 6 auf. Bevorzugt und im Ausführungsbeispiel nimmt der kreisbogenförmige Umfangsabschnitt des Kerns 4 über 50 %, bevorzugt über 55 % des Umfanges des Kerns 4 ein. Zweckmäßigerweise und im Ausführungsbeispiel ist der Mantel 3 der Filamente 2 - im Filamentquerschnitt gesehen - außerhalb des Mantelbereiches mit der konstanten Dicke d kreissegmentförmig ausgebildet. Dieses Kreissegment 7 des Mantels 3 weist empfohlenermaßen und im Ausführungsbeispiel bezüglich seines Umfanges einen kreisbogenförmigen Umfangsabschnitt 8 sowie einen linearen Umfangsabschnitt 9 auf. Vorzugsweise beträgt die Dicke d bzw. die mittlere Dicke d des Mantels 3 im Bereich seiner konstanten Dicke 0,5 % bis 8 %, insbesondere 2 % bis 10 % des Filamentdurchmessers D. Im Ausführungsbeispiel mag die Dicke d des Mantels 3 im Bereich seiner konstanten Dicke 0,05 µm bis 3 µm betragen.

## Patentansprüche

1. Vorrichtung zur Herstellung eines Vliesstoffes (1) aus gekräuselten Fasern, insbesondere aus gekräuselten Endlosfilamenten (2), wobei zumindest eine Spinneinrichtung (10) bzw. zumindest ein Spinnbalken zum Erspinnen der Fasern vorgesehen ist, wobei ein luftdurchlässiger Ablageförderer, insbesondere ein Ablagesiebband (20) zur Ablage der Fasern in einem Ablagebereich (26) zu einer Vliesbahn vorhanden ist,
wobei in Förderrichtung der Vliesbahn hinter dem Ablagebereich (26) zumindest eine erste Vorverfestigungseinrichtung für die Vorverfestigung der Vliesbahn angeordnet ist, wobei zumindest eine Absaugvorrichtung vorgesehen ist, mit der Luft bzw. Prozessluft im Ablagebereich (26) der Fasern und/oder im Bereich der ersten Vorverfestigungseinrichtung durch den Ablageförderer bzw. durch das Ablagesiebband (20) saugbar ist,
wobei der ersten Vorverfestigungseinrichtung in Förderrichtung der Vliesbahn zumindest eine zweite Vorverfestigungseinrichtung zur Vorverfestigung der Vliesbahn nachgeschaltet ist, wobei im Bereich der zweiten Vorverfestigungseinrichtung Luft bzw. Prozessluft durch den Ablageförderer bzw. durch das Ablagesiebband (20) saugbar ist,
wobei im Bereich zwischen der ersten Vorverfestigungseinrichtung und der zweiten Vorverfestigungseinrichtung zumindest ein Sauglückenabschnitt (34) angeordnet ist, wobei in dem Sauglückenabschnitt (34) keine Absaugung von Luft bzw. Prozessluft durch den Ablageförderer bzw. durch das Ablagesiebband (20) stattfindet und/oder wobei der Sauglückenabschnitt (34) mit der Maßgabe eingerichtet ist, dass dort eine geringere bzw. eine deutlich geringere Absaugung von Luft bzw. Prozessluft stattfindet als in dem Ablagebereich (26) der Fasern und/oder im Bereich der ersten Vorverfestigungseinrichtung und/oder dass dort eine geringere bzw. deutlich geringere Absaugung von Luft bzw. Prozessluft stattfindet als im Bereich der zweiten Vorverfestigungseinrichtung,
und wobei der gesamte Sauglückenabschnitt (34) an dem Ablageförderer angeordnet ist, auf dem die Fasern zur Vliesbahn ablegbar sind und auf dem die Vorverfestigungen mit den zumindest zwei Vorverfestigungseinrichtungen stattfinden.

2. Vorrichtung nach Anspruch 1, wobei lediglich eine erste Vorverfestigungseinrichtung zwischen dem Ablagebereich (26) der Fasern und dem Sauglückenabschnitt (34) vorgesehen ist.

3. Vorrichtung nach einem der Ansprüche 1 oder 2, wobei am Ablagebereich (26) der Fasern in einem Hauptabsaugbereich (27) Luft bzw. Prozessluft durch den Ablageförderer saugbar ist und wobei zwischen dem Hauptabsaugbereich (27) und dem Sauglückenabschnitt (34) ein zweiter Absaugbereich (29) zum Absaugen von Luft bzw. Prozessluft durch den Ablageförderer angeordnet ist, wobei der zweite Absaugbereich (29) im Bereich bzw. unter der ersten Vorverfestigungseinrichtung vorgesehen ist und wobei vorzugsweise die Luftgeschwindigkeit v₂ in dem zweiten Absaugbereich (29) geringer ist als die Luftgeschwindigkeit v_{H} der im Hauptabsaugbereich (27) abgesaugten Luft.

4. Vorrichtung nach einem der Ansprüche 1 bis 3, wobei die zumindest eine erste Vorverfestigungseinrichtung als Heißluft-Vorverfestigungseinrichtung ausgebildet ist und vorzugsweise als Heißluftmesser (31) ausgebildet ist.

5. Vorrichtung nach einem der Ansprüche 1 bis 4, wobei in dem Sauglückenabschnitt (34) zumindest eine dritte Vorverfestigungseinrichtung an dem Ablageförderer positionierbar ist und vorzugsweise bei Bedarf von dem Ablageförderer entfernbar ist.

6. Vorrichtung nach Anspruch 5, wobei die dritte Vorverfestigungseinrichtung in Form zumindest einer Kompaktierwalze (37, 38), insbesondere in Form zumindest eines Kompaktierwalzenpaares (36) ausgebildet ist und wobei die Kompaktierwalze (37, 38) bzw. das Kompaktierwalzenpaar (36) zur Positionierung an dem Ablageförderer vorzugsweise an den Ablageförderer anschwenkbar ist und zweckmäßigerweise zur Entfernung von dem Ablageförderer von dem Ablageförderer abschwenkbar ist.

7. Vorrichtung nach einem der Ansprüche 1 bis 6, wobei die zumindest eine zweite Vorverfestigungseinrichtung als Heißluft-Vorverfestigungseinrichtung ausgebildet ist und vorzugsweise als Heißluftofen (32) ausgebildet ist.

8. Vorrichtung nach einem der Ansprüche 1 bis 7, wobei im Bereich der zumindest einen zweiten Vorverfestigungseinrichtung bzw. im Bereich der zweiten Heißluft-Vorverfestigungseinrichtung Prozess-Heißluft in einem dritten Absaugbereich (33) mit einer Geschwindigkeit v₃ durch das Ablagesiebband (20) saugbar ist und wobei die Absauggeschwindigkeit v₃ kleiner ist als die Absauggeschwindigkeit v₂ in dem zweiten Absaugbereich (29) und kleiner ist als die Absauggeschwindigkeit v_{H} in dem Hauptabsaugbereich (27).

9. Verfahren zur Herstellung eines Vliesstoffes (1) aus gekräuselten Fasern, insbesondere aus gekräuselten Endlosfilamenten (2) - vorzugsweise mit einer Vorrichtung nach einem der Ansprüche 1 bis 8 -, wobei die Fasern bzw. Filamente (2) ersponnen werden und auf einem luftdurchlässigen Ablageförderer bzw. auf einem luftdurchlässigen Ablagesiebband (20) abgelegt werden,
wobei im Ablagebereich (26) der Fasern Luft bzw. Prozessluft in einem Hauptabsaugbereich (27) durch den Ablageförderer bzw. durch das Ablagesiebband (20) gesaugt wird und wobei in Maschinenrichtung (MD) hinter dem Ablagebereich (26) die Fasern in zumindest einer Vorverfestigungsstufe auf dem Ablageförderer vorverfestigt werden, wobei im Bereich der ersten Vorverfestigungsstufe Luft bzw. Prozessluft in einem zweiten Absaugbereich (29) durch den Ablageförderer bzw. durch das Ablagesiebband (20) gesaugt wird,
wobei die Fasern in zumindest einer der ersten Vorverfestigungsstufe in Maschinenrichtung (MD) nachgeschalteten zweiten Vorverfestigungsstufe auf dem Ablageförderer bzw. auf dem Ablagesiebband (20) vorverfestigt werden, wobei im Bereich der zweiten Vorverfestigungsstufe in einem dritten Absaugbereich (33) Luft bzw. Prozess-Heißluft durch den Ablageförderer bzw. durch das Ablagesiebband (20) gesaugt wird,
wobei im Bereich zwischen der ersten Vorverfestigungsstufe und der zweiten Vorverfestigungsstufe zumindest ein Sauglückenabschnitt (34) angeordnet ist, in dem keine Luft bzw. Prozessluft durch den Ablageförderer bzw. durch das Ablagesiebband (20) gesaugt wird und/oder in dem eine geringere bzw. deutlich geringere Absaugung von Luft bzw. Prozessluft durchgeführt wird als in dem zweiten Absaugbereich (29),
und wobei der gesamte Sauglückenabschnitt (34) an dem Ablageförderer angeordnet ist, auf dem die Fasern zur Vliesbahn ablegbar sind und auf dem die Vorverfestigungen mit den zumindest zwei Vorverfestigungseinrichtungen stattfinden.

10. Verfahren nach Anspruch 9, wobei in dem Sauglückenabschnitt (34) eine geringere Absaugung von Luft bzw. Prozessluft durch den Ablageförderer bzw. durch das Ablagesiebband (20) stattfindet als in dem dritten Absaugbereich (33) im Bereich der zweiten Vorverfestigungsstufe.

11. Verfahren nach Anspruch 9, wobei in dem Sauglückenabschnitt (34) eine höhere Absaugung von Luft bzw. Prozessluft durch den Ablageförderer bzw. durch das Ablagesiebband (20) stattfindet als in dem dritten Absaugbereich (33) im Bereich der zweiten Vorverfestigungsstufe.

12. Verfahren nach einem der Ansprüche 9 bis 11, wobei in dem Sauglückenabschnitt (34) Luft mit einer Absauggeschwindigkeit v_{L} durch den Ablageförderer bzw. durch das Ablagesiebband (20) abgesaugt wird und wobei diese Absauggeschwindigkeit v_{L} kleiner ist als die Absauggeschwindigkeit v₂ der Absaugung von Prozessluft in dem zweiten Absaugbereich (29).

13. Verfahren nach einem der Ansprüche 9 bis 12, wobei die Absauggeschwindigkeit v_{L} in dem Sauglückenabschnitt (34) kleiner ist als die Absauggeschwindigkeit v₃ der Absaugung von Prozessluft in dem dritten Absaugbereich (33) im Bereich der zweiten Vorverfestigungsstufe oder wobei die Absauggeschwindigkeit v_{L} in dem Sauglückenabschnitt (34) größer ist als die Absauggeschwindigkeit v₃ in dem dritten Absaugbereich (33).

14. Verfahren nach einem der Ansprüche 9 bis 13, wobei in den Sauglückenabschnitt (34) eine dritte Vorverfestigungseinrichtung - insbesondere in Form von zumindest einer Kompaktierwalze (37, 38) - eingebracht wird und wobei vorzugsweise bei Bedarf die dritte Vorverfestigungseinrichtung wieder aus dem Sauglückenabschnitt (34) entfernt wird.

15. Verfahren nach einem der Ansprüche 9 bis 14, wobei gekräuselte bzw. gecrimpte Filamente als Bikomponentenfilamente bzw. Multikomponentenfilamente mit exzentrischer Kern-Mantel-Konfiguration erzeugt werden und wobei diese Filamente (2) vorzugsweise einen Mantel (3) aufweisen, der im Filamentquerschnitt über zumindest 20 %, insbesondere über zumindest 25 %, bevorzugt über zumindest 30 %, bewährtermaßen über zumindest 35 % und sehr bevorzugt über zumindest 40 % sowie besonders bevorzugt über zumindest 45 % des Filamentumfanges eine konstante Dicke d bzw. eine im Wesentlichen konstante Dicke d aufweist.

## Claims

1. An apparatus for producing a nonwoven fabric (1) from crimped fibres, in particular from crimped continuous filaments (2), wherein at least one spinning device (10) or at least one spinning beam is provided for spinning the fibres, wherein an air-permeable deposit conveyor, in particular a depositing foraminous belt (20) is provided for depositing the fibres in a deposition region (26) to form a nonwoven web, wherein in the conveying direction of the nonwoven web at least one first pre-consolidation device for the pre-consolidation of the nonwoven web is provided downstream of the deposition region (26), wherein at least one suction device is provided by means of which air or process air in the deposition region (26) of the fibres and/or in the region of the first pre-consolidation device can be sucked through the deposit conveyor or through the depositing foraminous belt (20),
wherein at least one second pre-consolidation device for pre-consolidation of the nonwoven web is provided downstream of the first pre-consolidation device in the conveying direction of the nonwoven web, wherein in the region of the second pre-consolidation device air or process air can be sucked through the deposit conveyor or through the depositing foraminous belt (20),
wherein in the region between the first pre-consolidation device and the second pre-consolidation device at least one suction gap section (34) is provided, wherein in the suction gap section (34) no suction of air or process air takes place through the deposit conveyor or through the depositing foraminous belt (20) and/or wherein the suction gap section (34) is adapted with the proviso that a smaller or a significantly smaller suction of air or process air takes place there than in the deposition region (26) of the fibres and/or in the region of the first pre-consolidation device and/or that a smaller or a significantly smaller suction of air or process air takes place there than in the region of the second pre-consolidation device,
and wherein the entire suction gap section (34) is arranged on the deposit conveyor on which the fibres can be deposited to form the nonwoven web and on which the pre-consolidations take place with the at least two pre-consolidation devices.

2. The apparatus according to Claim 1, wherein only a first pre-consolidation device is provided between the deposition region (26) of the fibres and the suction gap section (34).

3. The apparatus according to Claim 1 or 2, wherein air or process air can be sucked through the deposit conveyor at the deposition region (26) of the fibres in a main suction region (27) and wherein a second suction region (29) for suction of air or process air through the deposit conveyor is arranged between the main suction region (27) and the suction gap section (34), wherein the second suction region (29) is provided in the region of or below the first pre-consolidation device and wherein preferably the air speed v₂ in the second suction region (29) is lower than the air speed v_{H} of the air suctioned in the main suction region (27).

4. The apparatus according to one of Claims 1 to 3, wherein the at least one first pre-consolidation device is configured as a hot-air pre-consolidation device and is preferably configured as a hot-air knife (31) .

5. The apparatus according to one of Claims 1 to 4, wherein at least one third pre-consolidation device can be positioned in the suction gap section (34) on the deposit conveyor and preferably can be removed from the deposit conveyor as required.

6. The apparatus according to Claim 5, wherein the third pre-consolidation device is configured in the form of at least one compacting roller (37, 38), in particular in the form of at least one pair of compacting rollers (36) and wherein the compacting roller (37, 38) or the pair of compacting rollers (36) can preferably be swivelled onto the deposit conveyor for positioning on the deposit conveyor and expediently can be swivelled away from the deposit conveyor for removal from the deposit conveyor.

7. The apparatus according to one of Claims 1 to 6, wherein at least one second pre-consolidation device is configured as a hot-air pre-consolidation device and preferably as a hot-air oven (32).

8. The apparatus according to one of Claims 1 to 7, wherein in the region of the at least one second pre-consolidation device or in the region of the second hot-air pre-consolidation device process hot air can be suctioned in a third suction region (33) at a speed v₃ through the depositing foraminous belt (20) and wherein the suction speed v₃ is lower than the suction speed v₂ in the second suction region (29) and lower than the suction speed v_{H} in the main suction region (27) .

9. A method for producing a nonwoven web (1) of crimped fibres, in particular of crimped continuous filaments (2), preferably using a device according to one of Claims 1 to 8, wherein the fibres or filaments (2) are spun and are deposited on an air-permeable deposit conveyor or on an air-permeable depositing foraminous belt (20), wherein in the deposition region (26) of the fibres air or process air is suctioned in a main suction region (27) through the deposit conveyor or through the depositing foraminous belt (20) and wherein in the machine direction (MD) downstream of the deposition region (26) the fibres are pre-consolidated in at least one pre-consolidation stage on the deposit conveyor, wherein in the region of the first pre-consolidation stage air or process air is suctioned in a second suction region (29) through the deposit conveyor or through the depositing foraminous belt (20),
wherein the fibres are pre-consolidated in at least one second pre-consolidation stage downstream of the first pre-consolidation stage in the machine direction (MD) on the deposit conveyor or on the depositing foraminous belt (20), wherein in the region of the second pre-consolidation stage in a third suction region (33) air or process hot air is suctioned through the deposit conveyor or through the depositing foraminous belt (20),
wherein in the region between the first pre-consolidation stage and the second pre-consolidation stage at least one suction gap section (34) is arranged in which no air or process air is suctioned through the deposit conveyor or through the depositing foraminous belt (20) and/or in which a smaller or significantly smaller suction of air or process air is carried out than in the second suction region (29), and wherein the entire suction gap section (34) is arranged on the deposit conveyor on which the fibres can be deposited to form the nonwoven web and on which pre-consolidations take place with the at least two pre-consolidation devices.

10. The method according to Claim 9, wherein in the suction gap section (34) a smaller suction of air or process air takes place through the deposit conveyor or through the depositing foraminous belt (20) than in the third suction region (33) in the region of the second pre-consolidation stage.

11. The method according to claim 9, wherein in the suction gap section (34) a higher suction of air or process air takes place through the deposit conveyor or through the depositing foraminous belt (20) than in the third suction region (33) in the region of the second pre-consolidation stage.

12. The method according to one of Claims 9 to 11, wherein in the suction gap section (34) air is suctioned at a suction speed v_{L} through the deposit conveyor or through the depositing foraminous belt (20) and wherein this suction speed v_{L} is lower than the suction speed v₂ of the suction of process air in the second suction region (29).

13. The method according to one of Claims 9 to 12, wherein the suction speed v_{L} in the suction gap section (34) is lower than the suction speed v₃ of the suction of process air in the third suction region (33) in the region of the second pre-consolidation stage or wherein the suction speed v_{L} in the suction gap section (34) is higher than the suction speed v₃ in the third suction region (33).

14. The method according to one of Claims 9 to 13, wherein in the suction gap section (34) a third pre-consolidation device, in particular in the form of at least one compacting roller (37, 38), is introduced and wherein preferably if required the third pre-consolidation device is removed from the suction gap section (34) again.

15. The method according to one of Claims 9 to 14, wherein crinkled or crimped filaments are produced as bicomponent filaments or multicomponent filaments having an eccentric core-sheath configuration and wherein these filaments (2) preferably have a sheath (3) that in the filament cross-section has a constant thickness d or a substantially constant thickness d over at least 20%, in particular over at least 25%, preferably over at least 30%, reliably over at least 35% and very preferably over at least 40% as well as particularly preferably over at least 45% of the filament circumference.

## Revendications

1. Dispositif, destiné à produire un non-tissé (1) en fibres bouclées, notamment en filaments continus (2) bouclés, au moins un dispositif de filage (10) ou au moins une rampe de filage pour filer les fibres étant prévu, un convoyeur de dépose perméable à l'air, notamment une toile perforée de dépose (20) étant présent (e) pour déposer les fibres dans une zone de dépose (26) pour obtenir une bande non-tissée,
dans la direction de convoyage de la bande non-tissée, derrière la zone de dépose (26) étant placé au moins un premier système de préconsolidation, destiné à préconsolider la bande non-tissée, au moins un dispositif aspirant étant prévu, à l'aide duquel de l'air ou de l'air de processus est susceptible d'être aspiré dans la zone de dépose (26) des fibres et/ou dans la zone du premier système de préconsolidation à travers le convoyeur de dépose ou à travers la toile perforée de dépose (20),
en aval du premier système de préconsolidation dans la direction de convoyage de la bande non-tissée étant monté au moins un deuxième système de préconsolidation, destiné à préconsolider la bande non-tissée, dans la zone du deuxième système de préconsolidation, de l'air ou de l'air de processus étant susceptible d'être aspiré à travers le convoyeur de dépose ou à travers la toile perforée de dépose (20),
dans la zone comprise entre le premier système de préconsolidation et le deuxième système de préconsolidation étant placé au moins un segment à lacune d'aspiration (34), dans le segment à lacune d'aspiration (34) n'ayant lieu aucune aspiration d'air ou d'air de processus à travers le convoyeur de dépose ou à travers la toile perforée de dépose (20) et/ou le segment à lacune d'aspiration (34) étant aménagé avec le critère que l'aspiration d'air ou d'air de processus qui y a lieu soit plus faible ou nettement plus faible que dans la zone de dépose (26) des fibres et/ou dans la zone du premier système de préconsolidation et/ou que l'aspiration d'air ou d'air de processus qui y a lieu soit plus faible ou nettement plus faible que dans la zone du deuxième système de préconsolidation,
et l'ensemble du segment à lacune d'aspiration (34) étant placé sur le convoyeur de dépose sur lequel les fibres peuvent être déposées pour obtenir la bande non-tissée et sur lequel ont lieu les préconsolidations à l'aide des au moins deux systèmes de préconsolidation.

2. Dispositif selon la revendication 1, uniquement un premier système de préconsolidation étant prévu entre la zone de dépose (26) des fibres et le segment à lacune d'aspiration (34).

3. Dispositif selon l'une quelconque des revendications 1 ou 2, sur la zone de dépose (26) des fibres, dans une zone d'aspiration principale (27), de l'air ou de l'air de processus étant susceptible d'être aspiré à travers le convoyeur de dépose et entre la zone d'aspiration principale (27) et le segment à lacune d'aspiration (34) étant placée une deuxième zone d'aspiration (29) pour l'aspiration d'air ou d'air de processus à travers le convoyeur de dépose, la deuxième zone d'aspiration (29) étant prévue dans la zone ou en-dessous du premier système de préconsolidation et de préférence, la vitesse de l'air v₂ dans la deuxième zone d'aspiration (29) étant inférieure à la vitesse de l'air V_{H} de l'air aspiré dans la zone d'aspiration principale (27).

4. Dispositif selon l'une quelconque des revendications 1 à 3, l'au moins un premier système de préconsolidation étant conçu sous la forme de système de préconsolidation à air chaud et étant conçu de préférence sous la forme d'une lame d'air chaud (31).

5. Dispositif selon l'une quelconque des revendications 1 à 4, dans le segment à lacune d'aspiration (34), au moins un troisième système de préconsolidation étant susceptible d'être positionné sur le convoyeur de dépose et d'être retiré de préférence du convoyeur de dépose en cas de besoin.

6. Dispositif selon la revendication 5, le troisième système de préconsolidation étant conçu sous la forme d'au moins un rouleau compacteur (37, 38), notamment sous la forme d'une paire de rouleaux compacteurs (36) et, pour son positionnement sur le convoyeur de dépose, le rouleau compacteur (37, 38) ou la paire de rouleaux compacteurs (36) pouvant être pivoté(e) de préférence vers le convoyeur de dépose et opportunément, pour être retiré(e) du convoyeur de dépose, pouvant être pivoté(e) en éloignement du convoyeur de dépose.

7. Dispositif selon l'une quelconque des revendications 1 à 6, l'au moins un deuxième système de préconsolidation étant conçu sous la forme d'un système de préconsolidation à air chaud et étant conçu de préférence sous la forme d'un four à air chaud (32) .

8. Dispositif selon l'une quelconque des revendications 1 à 7, dans la zone de l'au moins un deuxième système de préconsolidation ou dans la zone du deuxième système de préconsolidation à air chaud, de l'air chaud de processus étant susceptible d'être aspiré dans une troisième zone d'aspiration (33) à une vitesse v₃ à travers la toile perforée de dépose (20) et la vitesse d'aspiration v₃ étant inférieure à la vitesse d'aspiration v₂ dans la deuxième zone d'aspiration (29) et inférieure à la vitesse d'aspiration V_{H} dans la zone d'aspiration principale (27).

9. Procédé, destiné à produire un non-tissé (1) en fibres bouclées, notamment en filaments continus (2) bouclés (de préférence à l'aide d'un dispositif selon l'une quelconque des revendications 1 à 8), les fibres ou les filaments (2) étant filés et déposés sur un convoyeur de dépose perméable à l'air ou sur une toile perforée de dépose (20) perméable à l'air,
dans la zone de dépose (26) des fibres, de l'air ou de l'air de processus étant aspiré dans une zone d'aspiration principale (27) à travers le convoyeur de dépose ou à travers la toile perforée de dépose (20) et dans la direction de la machine (MD), à l'arrière de la zone de dépose (26), dans au moins une étape de préconsolidation, les fibres étant préconsolidées sur le convoyeur de dépose, dans la zone de la première étape de préconsolidation, de l'air ou de l'air de processus étant aspiré dans une deuxième zone d'aspiration (29) à travers le convoyeur de dépose ou à travers la toile perforée de dépose (20),
dans au moins une deuxième étape de préconsolidation, montée en aval de la première étape de préconsolidation dans la direction de la machine (MD), les fibres étant préconsolidées sur le convoyeur de dépose ou sur la toile perforée de dépose (20), dans la zone de la deuxième étape de préconsolidation, dans une troisième zone d'aspiration (33), de l'air ou de l'air chaud de processus étant aspiré à travers le convoyeur de dépose ou à travers la toile perforée de dépose (20),
dans la zone comprise entre la première étape de préconsolidation et la deuxième étape de préconsolidation étant placé au moins un segment à lacune d'aspiration (34), dans lequel aucun air ou air de processus n'est aspiré à travers le convoyeur de dépose ou à travers la toile perforée de dépose (20) et/ou dans lequel a lieu une aspiration d'air ou d'air de processus plus faible ou nettement plus faible que dans la deuxième zone d'aspiration (29),
et l'ensemble du segment à lacune d'aspiration (34) étant placé sur le convoyeur de dépose sur lequel les fibres sont susceptibles d'être disposées pour obtenir la bande non-tissée et sur lequel ont lieu les préconsolidations avec les au moins deux systèmes de préconsolidation.

10. Procédé selon la revendication 9, dans le segment à lacune d'aspiration (34) ayant lieu une aspiration d'air ou d'air de processus à travers le convoyeur de dépose ou à travers la toile perforée de dépose (20) plus faible que dans la troisième zone d'aspiration (33) dans la zone de la deuxième étape de préconsolidation.

11. Procédé selon la revendication 9, dans le segment à lacune d'aspiration (34) ayant lieu une aspiration d'air ou d'air de processus à travers le convoyeur de dépose ou à travers la toile perforée de dépose (20) plus forte que dans la troisième zone d'aspiration (33) dans la zone de la deuxième étape de préconsolidation.

12. Procédé selon l'une quelconque des revendications 9 à 11, dans le segment à lacune d'aspiration (34), de l'air étant aspiré avec une vitesse d'aspiration v_{L} à travers le convoyeur de dépose ou à travers la toile perforée de dépose (20), et ladite vitesse d'aspiration v_{L} étant inférieure à la vitesse d'aspiration v₂ de l'aspiration d'air de processus dans la deuxième zone d'aspiration (29).

13. Procédé selon l'une quelconque des revendications 9 à 12, la vitesse d'aspiration v_{L} dans segment à lacune d'aspiration (34) étant inférieure à la vitesse d'aspiration v₃ de l'aspiration d'air de processus dans la troisième zone d'aspiration (33) dans la zone de la deuxième étape de préconsolidation ou la vitesse d'aspiration v_{L} dans le segment à lacune d'aspiration (34) étant supérieure à la vitesse d'aspiration v₃ dans la troisième zone d'aspiration (33).

14. Procédé selon l'une quelconque des revendications 9 à 13, dans le segment à lacune d'aspiration (34) étant introduit un troisième système de préconsolidation (notamment sous la forme d'au moins un rouleau compacteur (37, 38)) et de préférence en cas de besoin, le troisième système de préconsolidation étant de nouveau retiré du segment à lacune d'aspiration (34) .

15. Procédé selon l'une quelconque des revendications 9 à 14, des filaments bouclés ou sertis étant créés sous la forme de filaments bicomposants ou de filaments multicomposants dotés d'une configuration excentrique âme-enveloppe, et lesdits filaments (2) comportant de préférence une enveloppe (3), qui dans la section transversale du filament présente sur au moins 20 %, notamment sur au moins 25 %, de préférence sur au moins 30 %, de manière plus préconisée sur au moins 35 % et de manière très préférentielle, sur au moins 40 %, ainsi que de manière particulièrement préférentielle, sur au moins 45 % de la circonférence du filament une épaisseur d constante ou une épaisseur d sensiblement constante.
